# EUROPÄISCHE PATENTSCHRIFT

(11) **EP 2 404 007 B1**
(45) Veröffentlichungstag und Bekanntmachung des Hinweises auf die Patenterteilung: **29.07.2020**
(21) Anmeldenummer: 10707468.4
(22) Anmeldetag: 02.03.2010
(51) Int. Cl.: E04F 13/06, E04B 1/76, E04B 1/78, E04B 1/68, E01D 19/06

(54) **PROFILLEISTE MIT EINER DICHTVORRICHTUNG ZUR FUGENABDICHTUNG ZWISCHEN ZWEI BAUTEILEN**
PROFILED STRIP COMPRISING A SEALING DEVICE FOR SEALING A JOINT BETWEEN TWO BUILDING COMPONENTS
BAGUETTE PROFILEE MUNIE D'UN DISPOSITIF D'ETANCHEITE POUR ASSURER L'ETANCHEITE DE JOINTS ENTRE DEUX ELEMENTS

(30) Priorität: 02.03.2009 DE 202009002918 U
(43) Veröffentlichungstag der Anmeldung: 11.01.2012
(73) Patentinhaber: Lehrhuber, Konrad, 4981 Reichersberg (AT)
(72) Erfinder: Lehrhuber, Konrad, 4981 Reichersberg (AT)
(74) Vertreter: Fischer & Konnerth
(86) Internationale Anmeldenummer: PCT/EP2010/001287
(87) Internationale Veröffentlichungsnummer: WO 2010/099933

(56) Entgegenhaltungen:
- WO-A2-01/71123
- DE-A1-102007 009 945
- DE-A1-102007 048 498
- DE-U1- 20 114 499
- DE-U1-202005 020 164
- DE-U1-202007 001 697

## Beschreibung

Die Erfindung betrifft eine Profilleiste mit einer Montageeinrichtung zum Anbringen der Profilleiste an einem Bauteil und mit einer Dichtvorrichtung zur Fugenabdichtung einer Fuge zwischen dem Bauteil und der zum Anschluss einer Wandschicht vorgesehenen Profilleiste mit den Merkmalen des Oberbegriffs des Anspruchs 1.

Aus der DE 10 2007 009 945 A1 ist eine gattungsgemäße Profilleiste für Blendrahmen von Fenstern oder Türen bekannt geworden, die eine Anputzleiste oder Profilleiste mit einem Basisabschnitt und mit Stegabschnitten zum Anschluss an eine Putzschicht, einen Rahmenbefestigungsschenkel zum Anschluss an den Blendrahmen und eine Dichtlippe zum Abdecken und Abdichten der zwischen Blendrahmen und Basisabschnitt gebildeten Fuge aufweist. Diese genannten Bauteile der Profilleiste sind als eine Baueinheit gebildet. Der Rahmenbefestigungsschenkel ist über einen konvex gebogenen Anbindungsabschnitt mit dem Basisabschnitt insbesondere beweglich verbunden. Ein Stützkörper ist als Teil des Rahmenbefestigungsschenkels gebildet oder er ist z. B. ein Weichschaumstoffstreifen, der über Klebeschichten mit dem Rahmenbefestigungsschenkel bzw. dem Basisabschnitt verbunden ist. Der Stützkörper hält den Rahmenbefestigungsschenkel in einer definierten Stellung und erleichtert somit die Montage der Profilleiste. Bei Relativbewegungen zwischen der Profilleiste und dem Blendrahmen im Einbauzustand kann sich der Stützkörper z. B. von dem Rahmenbefestigungsschenkel lösen und diesem eine Anpassbewegung ermöglichen. Die Dichtlippe kann sich durch elastische Verformung an die Relativbewegung anpassen und die Fuge weiterhin abdichten, wobei sie auch weiterhin den Anbindungsabschnitt abdeckt und auch die Dichtfunktion ausüben soll.

Aus der EP 1 582 685 A2 ist eine Putzanschlussleiste bekannt geworden, die eine Abdichtung an einer Fuge zwischen einem Rahmen, z. B. einem Fensterrahmen, und einer angrenzenden Putzschicht einer Wand oder Mauer eines Gebäudes bereitstellt. Die Putzanschlussleiste weist ein Basisteil, das zum Anbringen an dem Rahmen vorgesehen ist, und ein Anputzteil auf, das in der Putzschicht eingeputzt wird. Das Basisteil und das Anputzteil sind über eine Materialbrücke am Übergang zu einer Schutzlasche durch Koextrusion miteinander einstückig verbunden. Vor und bei der Montage wie auch im anfänglichen Einbauzustand der Putzanschlussleiste sind das Basisteil und das Anputzteil über eine von der Materialbrücke beabstandete Verrastung miteinander lösbar verbunden. Eine flexible Verbindungswand ist zwischen dem Basisteil und dem Anputzteil vorgesehen und einstückig mit diesen beiden Teilen hergestellt. In Einbaustellung ist beispielsweise bei einer Erweiterung der Fuge sowohl die Verrastung lösbar wie auch die Materialbrücke trennbar, während sich das Basisteil und das Anputzteil voneinander entfernen. Die flexible Verbindungswand überbrückt den sich öffnenden Spalt zwischen dem Basisteil und dem Anputzteil und dichtet ihn ab. Die Stabilität der Putzanschlussleiste vor und bei der Montage ergibt sich somit durch die zweifache Verbindung zwischen dem starren Basisteil und dem starren Anputzteil, die anschließend im Einbauzustand aufgehoben werden kann. Gemäß einem Ausführungsbeispiel (Fig. 6) ist ein komprimierter Schaumkunststoffstreifen zwischen dem Basisteil und dem Anputzteil angeordnet, der nach dem Trennen der beiden Teile das Anputzteil gegen das Ende der Putzschicht drückt.

Eine solche Putzanschlussleite ist jedoch vergleichsweise aufwendig gestaltet und insbesondere bei Relativbewegungen durch die vielschichtige und in der Tiefe gestaffelte Gestaltung in seinem Erscheinungsbild ungenügend. Außerdem ist für diese Technik eine auftrennbare Materialbrücke erforderlich. Diese ist nur unter erhöhtem Kostenaufwand herstellbar und schränkt die weiteren technischen Gestaltungsmöglichkeiten bei dieser Putzanschlussleiste ein.

Aus der EP 1 479 848 B1 ist ein Laibungsanschlussprofil bekannt geworden, das einen Dichtungsschenkel, der an einem Bauteil oder Fensterrahmen mittels eines Dichtungsbandes festlegbar ist, und einen zum Dichtungsschenkel parallelen Außenschenkel aufweist, der zum Einputzen an einer Putzschicht vorgesehen ist. Der Dichtungsschenkel und der Außenschenkel sind über eine flexible Lasche miteinander verbunden. Bei einer Relativbewegung zwischen dem Dichtungsschenkel und dem Außenschenkel hält die Lasche den Spalt zwischen den beiden Schenkeln dicht verschlossen, während sie sich an die Bewegungen anpasst. Vor dem Einbau des Laibungsanschlussprofils können die beiden Schenkel aneinander z. B. mittels eines Klebebandes fixiert sein. Diese Fixierung ist bei Relativbewegungen im Einbauzustand lösbar.

Ein solches Laibungsanschlussprofil ist vergleichsweise aufwendig gestaltet und insbesondere bei größeren Relativbewegungen durch die vielschichtige und tiefe bzw. in der Tiefe gestaffelte Gestaltung in seinem Erscheinungsbild ungenügend.

Aus der EP 1 469 139 A1 ist eine Dichtvorrichtung bekannt geworden, die ein Schaumband als Tragkörper oder Stützeinrichtung aufweist, das an seinen zwei gegenüberliegenden Außenflächen jeweils über eine Klebeschicht sowohl an einer Profilleiste wie auch an einem Bauteil, z. B. einem Fenster- oder Türrahmen in einer Gebäudewand, festlegbar ist. Bei einer übermäßigen Relativbewegung zwischen der Profilleiste und dem Bauteil kann sich das Schaumband, das mit gegenüber dem Stand der Technik verbesserten Eigenschaften zum Ausgleich einer solchen erhöhten Relativbewegung zwischen der Profilleiste und dem Bauteil gebildet ist, dennoch mangels ausreichender Elastizität nicht mehr anpassen und wird reißen, so dass die Fuge zwischen der Profilleiste und dem Bauteil nicht mehr abgedichtet ist. Des Weiteren ist das Erscheinungsbild dieser Dichtvorrichtung verbesserungswürdig.

Aufgabe der Erfindung ist es, eine Profilleiste der eingangs genannten Art zu schaffen, die auch bei größeren Relativbewegungen der beiden Bauteile in Einbaustellung eine sichere und dauerhafte Abdichtung der Fuge gewährleistet, einfach aufgebaut ist und dabei auch ein sich an die Fugenumgebung anpassendes Erscheinungsbild im Einbauzustand vor und nach Relativbewegungen der Bauteile aufweist.

Die Aufgabe wird erfindungsgemäß durch eine Profilleiste mit den Merkmalen des Anspruchs 1 gelöst.

Vorteilhafte Ausgestaltungen der Erfindung sind in den abhängigen Ansprüchen angegeben.

Ein wesentliches Merkmal der Erfindung betrifft die sichtseitige Fugenblende, die von dem sich über die Fuge erstreckenden Dichtungskörper bzw. von seinem Abdeckabschnitt gebildet wird.

Ein die Fuge begrenzendes Bauteil ist beispielsweise ein Teil eines Gebäudes oder eines anderen Bauwerks. Ein Bauteil kann damit beispielsweise ein Türrahmen, Fensterrahmen, Einbaumöbel, Rollladenkasten, Treppe, Waschbecken, Duschkabine, Fliese, Blechstreifen, Brett, Balken, Mauerwerk, Betonwand, Putz, Trockenbauplatte oder eine Fensterbank sein. Ein Bauteil kann aber auch eine Profilleiste oder Profilanschlussleiste, wie beispielsweise die bekannten Leibungsanschlussprofile oder Dachbelüftungsprofile oder Putzabschlussprofile, sein. Bei einer Dehnfuge als abzudichtende Fuge können beispielsweise zwei Profilleisten die Bauteile bilden und zur Anlage an den Gebäudeteilen beidseits der Dehnfuge kommen. Profilleisten können beispielsweise in eine Gebäudeoberfläche eingebettet sein, wie dies bei Putzschichten und bei Spachtelschichten üblich ist. Profilleisten können aber auch auf einer Gebäudeoberfläche angeordnet sein, wie dies bei der Renovation üblich ist.

Fugen zwischen zwei Bauteilen sind primär im Bauwesen anzutreffen. Eine übliche Fuge erstreckt sich längs z. B. einer Oberfläche einer Mauer und hat eine gewisse Tiefe senkrecht zur Oberfläche sowie eine gewisse Breite zwischen zwei Bauteilen, wobei die Breite bei parallel angeordneten Bauteilen konstant ist und bei nicht parallelen Oberflächen der beiden Bauteile über ihre Tiefe unterschiedliche Breiten aufweisen kann. Fugen können beispielsweise an vertikalen Gebäudeteilen sowohl vertikal als auch horizontal angeordnet sein, wobei die Ableitung von Feuchtigkeit an horizontalen Fugen zumeist schwieriger ist, als an vertikalen Fugen. Alle diese Fugen müssen entsprechend der bekannten Regelungen und Anforderungen zumeist dauerhaft dicht ausgebildet werden.

Die Dichtvorrichtung bzw. der Dichtkörper dichtet bevorzugt bezüglich einer oder mehrerer in den bekannten Normen und Regelungen, beispielsweise bezüglich der ift-Richtlinie MO-01/1 (herausgegeben vom Prüfinstitut ift in Rosenheim, Deutschland), bezeichneten Anforderungen ab. Dazu gehören beispielsweise Witterungseinflüsse aus Wind, Regen, Licht oder Temperatur (Kälte und Wärme). Üblicherweise ist eine rauminnenseitige Fuge dampfdiffusionsdichter auszubilden als eine raumaußenseitige Fuge. Eine rauminnenseitige Fuge ist bevorzugt luftdicht und eine raumaußenseitige Fuge ist bevorzugt schlagregendicht auszubilden. Fugen von Innenräumen werden gerne gegen die üblichen Einflüsse während der Benutzung, beispielsweise Nässe in Feuchträumen, abgedichtet. Eine Abdichtung erfolgt bevorzugt dauerhaft und nicht nur kurzfristig. Die Abdichtung ist bevorzugt auch hinsichtlich der zu erwartenden mechanischen Belastungen, beispielsweise Reinigungsarbeiten, ausreichend belastbar auszubilden.

Zwischen den Bauteilen kann eine bauartbedingte und/oder witterungsbedingte Relativbewegung auftreten. Abhängig von verschiedenen Faktoren können diese Relativbewegungen in den drei Raumrichtungen erfolgen und unterschiedliche Werte aufweisen. Die Relativbewegung kann dabei Längsbewegungen und/oder Querbewegungen und/oder Veränderungen des Abstands der beiden Bauteile zueinander erzeugen. Die Dichtvorrichtung löst die eigentliche technische Herausforderung, nämlich eine dauerhafte Abdichtung einer Fuge bei gleichzeitiger dynamischer Relativbewegung.

Die Dichtvorrichtung bzw. ein Dichtungskörper der Dichtvorrichtung weist einen Befestigungsschenkel auf, der zum Anbringen der Dichtvorrichtung an einem am Bauwerk angebrachten Bauteil vorgesehen ist. Der Befestigungsschenkel ist derjenige Abschnitt der Dichtvorrichtung, der die dichte Verbindung zum Bauteil herstellt. Der Befestigungsschenkel ist mit dem Bauteil oder einem Bauteilabschnitt auch bei Relativbewegungen abdichtend verbunden.

Die Stützeinrichtung der erfindungsgemäßen Profilleiste weist entsprechend der Längserstreckung einer abzudichtenden Fuge eine längliche Form z. B. in Gestalt eines Bandes oder einer Leiste oder auch nur eine dünnen Schicht auf und ist zweckmäßigerweise aus solchen Werkstoffen gebildet, die es gestatten, dass sie in der Montagestellung die gegenseitige Positionierung der beiden Bauteile gewährleisten kann. Die Stützeinrichtung muss nicht notwendigerweise in jeder Gestaltung dicht im Sinne einer Abdichtung sein, da der Dichtungskörper die wesentliche Abdichtung übernimmt.

Die Stützeinrichtung weist zwischen ihren beiden zur Befestigung vorgesehenen Außenflächen zumindest eine Stirnseite und üblicherweise entsprechend ihrer Form zwei sich gegenüberliegende Stirnseiten auf. Der Dichtungskörper kann für eine erfindungsgemäße Abdichtung einer Fuge jede der beiden Stirnseiten, die eben oder auch gewölbt sein können, dicht überdecken, wobei bevorzugt die fugensichtseitige vordere Stirnseite überdeckt wird. Die Stirnseite ist dabei z. B. eine ebene oder gekrümmte Fläche oder auch nur ein schmaler Streifen oder in Form einer Linie in Abhängigkeit der Gestaltung der Stützeinrichtung.

In einer Montagestellung ist die Profilleiste mittels der Stützeinrichtung mit dem Bauteil montagestabil bzw. lagestabil verbunden. Bis zum Abschluss der Montage wird dann auch eine unmittelbare Verbindung der Profilleiste mit dem Bauwerk hergestellt.

Nach Abschluss der Montage befindet sich die Profilleiste in der Einbaustellung. In einer anfänglichen Einbaustellung ist die Profilleiste gegenüber der Montagestellung unverändert. Zu dieser Zeit haben noch keine Relativbewegungen zwischen der Profilleiste und dem Bauteil statt gefunden. Die Dichtvorrichtung bzw. die Stützeinrichtung ist unverändert. In einer bewegten Einbaustellung ist die Profilleiste mit der Dichtvorrichtung gegenüber der Montagestellung verändert. Zu dieser Zeit haben Relativbewegungen zwischen der Profilleiste und dem Bauteil statt gefunden. Die Stützeinrichtung ist durch die Relativbewegung verändert und kann bereits die montagestabile Positionierung gelöst haben.

Die primäre Aufgabe der Stützeinrichtung ist somit die Bereitstellung einer montagestabilen Positionierung bzw. einer lagestabilen Verbindung der Bauteile bis zum Abschluss der Montage.

Eine erfindungsgemäße Profilleiste stellt in räumlich ineinander integrierter Gestaltung sowohl eine Montage- als auch eine Abdichtungseinrichtung bereit. Die Montageeinrichtung stellt eine lagestabile Verbindung der Bauteile her und dient der anfänglichen Positionierung der Profilleiste bei der Montage, während die Abdichtungseinrichtung mit der Dichtvorrichtung der dauerhaften Abdichtung der Fuge dient.

Selbstverständlich wird unter einer lagestabilen Verbindung nicht jegliche Verbindung von zwei beliebigen Bauteilen verstanden. Im für die Erfindung relevanten Bauwesen kann ein Bauteil stabil, massiv und schwer sein und das andere Bauteil kann leicht sein, wie z. B. eine Profilleiste. Eine lagestabile Verbindung hält ein relativ leichtes Bauteil, wie eine Profilleiste, an einem anderen relativ leichten Bauteil oder auch an einem relativ schweren Bauteil. Eine gegenseitige lagestabile Verbindung zweier relativ schwerer Bauteile ist durch die Profilleiste nicht vorgesehen.

Für die Funktion der Profilleiste ist es insbesondere erforderlich, dass ein bestimmtes, bevorzugtes Kräfteverhältnis an den beteiligten Bauteilen bzw. deren Verbindungen vorliegt oder hergestellt wird. Die Montagekräfte sind kleiner als die innere Haltekraft, Haftkraft oder Klebekraft an der Stützeinrichtung. Diese inneren Kräfte sind wiederum kleiner als die äußere Haltekraft, Haftkraft oder Klebekraft zwischen der Stützeinrichtung und dem jeweiligen Bauteil. Diese äußeren Kräfte sind bevorzugt wiederum kleiner als die von dem Dichtungskörper aufnehmbaren Dehn- oder Zugkräfte. Somit wird bei einer Krafteinwirkung durch eine Liefer- und Montagekraft im Lieferzustand oder im Montagezustand diese Liefer- und Montagekraft über eine erste Außenverbindungseinrichtung und eine zweite Außenverbindungseinrichtung der Profilleiste durch die von der Stützeinrichtung aufnehmbare Haltekraft übertragen, ohne dass sich eine der Außenverbindungseinrichtungen löst oder ein Material des Dichtungskörpers reißt. Dadurch verhält sich die Dichtvorrichtung technisch vorteilhaft bezüglich des auftretenden Kraftflusses bei Relativbewegungen, so dass die Dichtvorrichtung der Profilleiste in jeder Dichtposition die gewünschte Abdichtung bereit stellt.

Erfindungsgemäß enthält der Dichtungskörper zwei unverbundene Anlageabschnitte oder zwei verbundene Anlageabschnitte oder einen unverbundenen Anlageabschnitt und einen verbundenen Anlageabschnitt, wobei einer der zwei Anlageabschnitte in Montagestellung entlang der Profilleiste und der andere der zwei Anlageabschnitte entlang dem Bauteil verläuft und bei Relativbewegungen zwischen dem Dichtungskörper und der Profilleiste bzw. dem Bauteil sich von der Profilleiste bzw. dem Bauteil abhebt. Ein unverbundener Anlageabschnitt liegt ohne Verklebung oder dergleichen an dem zugehörigen Bauteil an, während ein verbundener Anlageabschnitt an dem zugeordneten Bauteil lösbar verbunden oder angeklebt ist. Diese Abschnitte können insbesondere ohne Dehnung eine Bewegungsreserve bei der Verformung bereitstellen.

Erfindungsgemäß ist in hierzu alternativer Gestaltung der Dichtungskörper insbesondere in einem sichtseitig abgedeckten Bereich gefaltet.

Folglich ist besonders bevorzugt, dass in Einbaustellung eine Befestigungs- oder Klebekraft der den Befestigungsschenkel am Bauteil haltenden Bauteil-Verbindungseinrichtung größer ist als die von der Stützeinrichtung bereitgestellte Stützkraft zum Positionieren des Befestigungsschenkels relativ zum Profilleistenschenkel bzw. eine innere Verbindungskraft der zentralen Stützeinrichtung oder einer einem Auftrennen der Stützeinrichtung entgegenwirkenden inneren Materialkraft.

Bevorzugt ist bzw. sind der Dichtungskörper und/oder die Profilleiste und/oder die Stützeinrichtung unmittelbar oder mittelbar integral gebildet und/oder dicht verbunden.

In bevorzugter Gestaltung weist der Abdeckabschnitt des Dichtungskörpers ein solches Maß bzw. eine solche Größe oder Breite auf, dass er sich in der Einbaustellung an Relativbewegungen zwischen dem Dichtungskörper und der Profilleiste in dem erforderlichen Umfang anpassen kann, ohne dass er sich dabei dehnen muss. Dadurch ist eine Bewegungsreserve bzw. Anpassungsreserve bereit gestellt.

Insbesondere ist die Stützeinrichtung flächig oder als flächiger Körper gebildet und/oder sie ist ein Schaumband, Schaumklebeband, eine Klebeschicht oder eine Kombination aus zumindest einem Schaumband oder Schaumklebeband und zumindest einer Klebeschicht.

Wenn der Profilleistenschenkel und/oder der Dichtungskörper an seiner mittels der Stützeinrichtung an der Profilleiste festlegbaren Befestigungsseite eine Oberflächenstruktur mit Erhöhungen und Vertiefungen aufweist, kann die übertragbaren Kraft, insbesondere die Klebekraft, beeinflusst und eingestellt werden.

In einer bevorzugten Gestaltung ist der Dichtungskörper sichtseitig U-förmig gebildet, ein parallel zur Profilleiste oder deren Profilleistenschenkel verlaufender Übergangsabschnitt des Dichtungskörpers ist mit der Profilleiste verklebt und der Dichtungskörper ist an einem Hinterrand der Befestigungsoberfläche bzw. des Profilleistenschenkels der Profilleiste mit dieser verbunden.

Gemäß einer weiteren Gestaltung ist vorgesehen, dass der Dichtungskörper sichtseitig U-förmig gebildet ist, ein parallel zur Profilleiste verlaufender Befestigungsschenkel des Dichtungskörpers mit der Profilleiste verklebt ist und an einem Hinterrand der Befestigungsoberfläche der Profilleiste mit dieser integral gebildet ist, und wobei der Dichtungskörper an seiner mittels der Stützeinrichtung an dem Befestigungsabschnitt des Dichtungskörpers festlegbaren Befestigungsseite eine Oberflächenstruktur mit Erhöhungen und Vertiefungen aufweist.

Insbesondere kann ein gefalteter Abschnitt des Dichtungskörpers von der Profilleiste sichtseitig abgedeckt angeordnet sein und insbesondere weist die Profilleiste eine sichtseitig abgewandte Ausnehmung auf, in der der gefaltete Abschnitt des Dichtungskörpers aufgenommen ist.

Befestigungen oder Verbindungen bzw. Außenverbindungen werden beispielsweise durch Klebeeinrichtungen hergestellt. Grundsätzlich sind aber auch andere Arten von dichten Befestigungen oder Verbindungen bzw. eine integrale Verbindung wie beispielsweise Vulkanisieren oder Schweißen oder Klemmen möglich.

Die Dichtvorrichtung der Profilleiste bildet an ihrer Sichtseite eine Fugenblende. Die wesentliche Aufgabe der Fugenblende ist die optisch verbesserte bzw. einwandfreie Präsentation der Dichtvorrichtung. Gleichzeitig ist die Fugenblende an der Abdichtung der Fuge wesentlich beteiligt. Eine erfindungsgemäße Fugenblende stellt sowohl in der Montagestellung als auch in einer Einbaustellung eine einwandfreie optische Präsentation bereit. Diese Qualität der optischen Präsentation wird dadurch hergestellt, dass die Fugenblende bei unterschiedlichen Relativbewegungen in den verschiedenen Stellungen der Dichtvorrichtung sichtseitig eine zerklüftete oder mehrschichtige oder materialunterschiedliche oder tiefe Fugengestaltung vermeidet. Eine erfindungsgemäße Fugenblende ist teilweise oder insgesamt durch einen Abschnitt des Dichtungskörpers gebildet.

Der wesentliche Vorteil der erfindungsgemäßen Profilleiste ist somit die flexible Anpassung des Dichtungskörpers an die jeweiligen, auch großen, Relativbewegungen bzw. Fugenbewegungen bei einfacher, kostengünstiger und platzsparender Gestaltung und die zuverlässige Dichtheit aufgrund der festen Verbindung oder einstückigen Herstellung des einen Randes des Dichtungskörpers mit dem einen Bauteil bzw. der Profilleiste. Der Dichtungskörper wird entsprechend der Größe der zu erwartenden Relativbewegungen ausgelegt und gestaltet. Gleichzeitig kann der im Einbauzustand sichtbare Anteil der Dichtvorrichtung vorteilhaft schmal gestaltet werden.

Die erfindungsgemäße Profilleiste mit der Dichtvorrichtung besteht aus nur einer Baueinheit und ist dementsprechend einfach und kostengünstig herstellbar. Die Dichtvorrichtung erfordert zudem in der Fuge wenig Bauraum.

Der Dichtungskörper kann auch mit der Stützeinrichtung integral, beispielsweise durch Coextrusion, gebildet sein. Ein bandförmiges Material kann beispielsweise auch einteilig im Wesentlichen den Dichtungskörper mit der Stützeinrichtung bilden. Dazu kann er entsprechend hergestellt oder umgeformt oder bearbeitet werden.

Des Weiteren sind Mischformen dieser Lösungen möglich, so dass z. B. der Dichtungskörper an einem seiner Ränder mit der Stützeinrichtung integral gebildet und an dem anderen Rand an der Stützeinrichtung z. B. durch Verkleben oder Verschweißen befestigt ist.

Wenn der Dichtungskörper biegeweich, aber nicht dehnbar ist, können sich seine beiden Ränder bei einer Expansion der Stützeinrichtung soweit voneinander entfernen, bis er gespannt ist. Der Dichtungskörper kann im Lieferzustand bzw. der Montagestellung bauchig oder U-förmig über die Stirnseite der Stützeinrichtung gewölbt sein, so dass er einen Wegausgleich entsprechend der Größe der Wölbung ausführen kann. Er weist somit insbesondere eine Bewegungsreserve aufgrund der Möglichkeit einer biegeweichen Verformung auf.

Eine Anpassung an eine Relativbewegung erfolgt somit beispielsweise durch Biegung und/oder Dehnung des Dichtungskörpers. Bei Relativbewegungen der die Fuge begrenzenden Bauteile kann eine Anpassung beispielsweise bei Dehnung oder Stauchung oder Längsscherung oder Querscherung bzw. einer Mischform dieser Relativbewegungen erfolgen.

Die Dichtvorrichtung kann eine Bewegungsreserve aufweisen, die insbesondere durch mindestens einen Anteil des Dichtungskörpers gebildet ist, wobei der mindestens eine Anteil des Dichtungskörpers bevorzugt mit seiner Außenseite in Richtung eines Bauteils angeordnet ist und bevorzugt keine Außenverbindungseinrichtung zum Festlegen an einem Bauteil aufweist. Dadurch kann dieser Randabschnitt bzw. der Anteil des Dichtungskörpers eine Bewegungsreserve bilden, die ohne großen Kraftaufwand durch Biegung des Randabschnitts bzw. des Anteils des Dichtungskörpers genutzt werden kann. Dadurch wird bei einer Anpassung an eine große Relativbewegung der Mittelabschnitt des Dichtungskörpers nicht gedehnt oder gezogen. Die Anpassung erfolgt durch Verformung des Dichtungskörpers, wodurch nur geringe Kräfte im Dichtungskörper auftreten bzw. nur geringe Biegekräfte in die Dichtvorrichtung eingeleitet werden. Bevorzugt entfernt sich der Anteil des Dichtungskörpers, der keine Außenverbindungseinrichtung zum Festlegen an einem Bauteil aufweist, vom Bauteil und gleicht somit auf einfache Weise die Relativbewegung aus. Erst nachdem diese Bewegungsreserve aufgebraucht ist, wird bei weiteren Relativbewegungen dann der Mittelabschnitt des Dichtungskörpers, wie bereits beschrieben, auch gezogen und/oder gedehnt und/oder es findet eine Ablösung vom zugeordneten Bauteil statt. Durch diese Gestaltung wird die jeweils übertragbare Kraft mitbestimmt und die Herstellung des bevorzugten Kräfteverhältnisses unterstützt, wodurch die Funktion der Dichtvorrichtung begünstigt wird. Da bei Relativbewegungen innerhalb der Bewsgungsreserve keine Ablösung des Dichtungskörpers von dem zugehörigen Bauteil erfolgt, werden auch keine anteiligen Flächen von Klebeeinrichtungen frei gelegt. Somit neigt die Oberfläche des Randabschnitts nicht zur Verschmutzung beispielsweise durch Anlagerungen von Staub. Das Erscheinungsbild bzw. die optische Präsentation bleibt dadurch einwandfrei. Dadurch wird die Funktion der Dichtvorrichtung verbessert.

Zweckmäßigerweise enthält der Dichtungskörper bzw. der Befestigungsschenkel eine Oberflächenstruktur und/oder eine Beschichtung zum Beeinflussen der übertragbaren Kraft, insbesondere der Klebekraft. Somit kann z. B. bei grundsätzlich gleichen Klebeeigenschaften oder Klebekräften eines Klebstoffes durch eine Beschichtung die Kraftübertragung an dieser Stelle bestimmt und z. B. reduziert werden. Ein gleiches oder ähnliches Ergebnis erzielt man durch die Verringerung der mit dem Klebstoff in Kontakt stehenden Oberfläche. Dadurch wird bei grundsätzlich gleichen Klebeeigenschaften oder Klebekräften eines Klebstoffes die gesamte Klebekraft an dieser Stelle bestimmt und z. B. reduziert. Damit können z. B. auch bestimmte Bereiche der Klebeeinrichtungen mit reduzierter Klebekraft bzw. Haftkraft gebildet werden, so dass sich die Dichtvorrichtung bzw. der Dichtungskörper an diesem Bereich lösen kann, während er an anderen Bereichen mit höherer Klebkraft bzw. Haftkraft in fester Verbindung bleibt. Die Oberflächenstruktur kann Erhöhungen oder Vertiefungen aufweisen, die beispielsweise einer gerippten oder gerändelten Oberfläche entsprechen.

Wenn die Oberflächenstruktur Erhöhungen und Vertiefungen aufweist und die Kraftübertragung, insbesondere die Verklebung, im Wesentlichen an den Erhöhungen erfolgt, ist somit die Klebekraft in diesem Bereich reduziert.

Auch Mischformen der bezeichneten Gestaltungen sind möglich. Durch diese Gestaltung wird die jeweils übertragbare Kraft mitbestimmt und die Herstellung des bevorzugten Kräfteverhältnisses unterstützt, wodurch die Funktion der Dichtvorrichtung begünstigt wird.

Bevorzugt ist eine Trennhilfe zum Auftrennen der Stützeinrichtung vorgesehen. Eine derartige Trennhilfe kann das Trennen oder Lösen der der Stützeinrichtung unterstützen oder auch definiert einleiten. Beispielsweise soll die Dichtvorrichtung während der Verarbeitung eine hohe Haltekraft als Montagehalt bereit stellen. Nach der Verarbeitung wird dann die Trennhilfe verwendet, um die hohe Haltekraft der Stützeinrichtung zu verringern oder aufzulösen. Damit ist gewährleistet, dass die Dichtvorrichtung sich nach der Verarbeitung bei auftretenden Relativbewegungen nicht von einem der beiden Bauteile ablöst, sondern ohne weitere Maßnahmen die Stützeinrichtung ihre verbindende Eigenschaft aufgibt. Dadurch wird die sichere Funktion der Dichtvorrichtung gewährleistet oder verbessert.

Der Dichtungskörper ist bevorzugt so gestaltet, dass er bei den beschriebenen Belastungen nicht reißt und somit die gewünschte Abdichtung bereit stellt bzw. aufrecht erhält. Das Material des Dichtungskörpers wird entsprechend den Anforderungen bezüglich der Bewegungen und der Dichtungseigenschaften gewählt. Der Dichtungskörper ist beispielsweise aus Weichkunststoff wie beispielsweise Weich-PVC, TPE, Polyethylen oder ähnlichen Werkstoffen hergestellt.

Nachfolgend werden erfindungsgemäße Profilleisten mit Dichtvorrichtungen anhand von Ausführungsbeispielen unter Bezugnahme auf die Zeichnung näher erläutert. Es zeigt:
- Fig. 1: in einer Querschnittansicht eine erfindungsgemäße Profilleiste mit einer Dichtvorrichtung, die zwischen der an einer Wand eingeputzten Profilleiste und einem Bauteil angeordnet ist;
- Fig. 2: in einer Querschnittansicht gemäß Fig. 1 die noch unverputzte Profilleiste, die von einer Stützeinrichtung in einer Montagestellung gehalten ist;
- Fig. 3: in einer Querschnittansicht eine Profilleiste gemäß Fig. 1 in einer vergrößerten Darstellung;
- Fig. 4: in einer Querschnittansicht gemäß Fig. 3 die Profilleiste, deren Dichtvorrichtung gegenüber der Fig. 3 durch eine Relativbewegung des Bauteils von der Profilleiste weg verformt ist;
- Fig. 5: in einer Querschnittansicht gemäß Fig. 1 die Profilleiste mit der Dichtvorrichtung, die nach einer Relativbewegung des Bauteils gegen die Profilleiste komprimiert ist;
- Fig. 6: in einer Querschnittansicht gemäß Fig. 1 die Profilleiste mit der Dichtvorrichtung, die gegenüber der Fig. 1 durch eine Relativbewegung des Bauteils gegen die Wand verformt ist;
- Fig. 7: in einer Querschnittansicht gemäß Fig. 1 die Profilleiste mit der Dichtvorrichtung, die gegenüber der Fig. 1 durch eine Relativbewegung des Bauteils von der Wand weg verformt ist;
- Fig. 8: in einer Querschnittansicht gemäß Fig. 1 die Profilleiste mit der Dichtvorrichtung, die gegenüber der Fig. 1 durch eine Relativbewegung des Bauteils von der Profileiste weg verformt ist;
- Fig. 9: in einer Querschnittansicht gemäß Fig. 1 die Profilleiste mit der Dichtvorrichtung, die gegenüber der Fig. 8 auf die weitergehende Relativbewegung des Bauteils reagiert hat;
- Fig. 10: in einer Querschnittansicht gemäß Fig. 1 die Profilleiste mit der Dichtvorrichtung, die gegenüber der Fig. 9 auf eine weitergehende Relativbewegung des Bauteils zusätzlich verformt ist;
- Fig. 11: in einer Querschnittansicht gemäß Fig. 1 die Profilleiste mit der Dichtvorrichtung, die sich nach einer größeren Relativbewegung des Bauteils von der Wand und der Profilleiste weg verformt hat;
- Fig. 12: in einer Querschnittansicht eine Profilleiste mit der Dichtvorrichtung in einer Anordnung zwischen einem Bauteil und einer Wärmedämmung (WDVS) einer Wand;
- Fig. 13: in einer Querschnittansicht eine Profilleiste mit der Dichtvorrichtung in einer Anordnung zwischen einem Bauteil und einer Winkelprofilleiste;
- Fig. 14: in einer Querschnittansicht eine Profilleiste mit der Dichtvorrichtung sowie einer weiteren Profilleiste in einer Fuge bei einer Wärmedämmung (WDVS) auf zwei Wänden;
- Fig. 15: in einer Querschnittansicht eine Profilleiste mit der Dichtvorrichtung sowie eine weitere Profilleiste in einer Eckfuge zwischen zwei winklig zueinander stehenden Wärmedämmungen (WDVS) auf zwei Wänden;
- Fig. 16: in einer Querschnittansicht eine Profilleiste mit der Dichtvorrichtung in einer Anordnung zwischen einem Bauteil und einer Wärmedämmung (WDVS) einer Wand;
- Fig. 17: in einer Querschnittansicht eine Profilleiste mit der Dichtvorrichtung in einer Anordnung zwischen einem Bauteil und einer Wärmedämmung (WDVS) einer Wand;
- Fig. 18: in einer Querschnittansicht eine Trockenbauprofilleiste mit einer Dichtvorrichtung;
- Fig. 19: in einer Querschnittansicht eine weitere Profilleiste mit einer Dichtvorrichtung;
- Fig. 20: in einer Querschnittansicht ein weiteres Ausführungsbeispiel einer Profilleiste mit einer Dichtvorrichtung vor einer Verformung sowie nach einer Verformung (Fig. 20a);
- Fig. 21: in einer Querschnittansicht ein weiteres Ausführungsbeispiel einer Profilleiste mit einer Dichtvorrichtung vor einer Verformung sowie nach einer Verformung (Fig. 21a);
- Fig. 22: in einer Querschnittansicht ein weiteres Ausführungsbeispiel einer Profilleiste mit einer Dichtvorrichtung vor einer Verformung sowie nach einer Verformung (Fig. 22a);
- Fig. 23: in einer Querschnittansicht ein weiteres Ausführungsbeispiel einer Profilleiste mit einer Dichtvorrichtung vor einer Verformung sowie nach einer Verformung (Fig. 23a);
- Fig. 24: in einer Querschnittansicht ein weiteres Ausführungsbeispiel einer Profilleiste mit einer Dichtvorrichtung mit Erhöhungen und Vertiefungen an einer Verbindungsfläche vor einer Verformung sowie nach einer Verformung (Fig. 24a);
- Fig. 25: in einer Querschnittansicht eine nicht unter den Schutzumfang fallende Profilleiste mit einer Dichtvorrichtung vor einer Verformung sowie nach einer Verformung (Fig. 25a);
- Fig. 26: in einer Querschnittansicht eine nicht unter den Schutzumfang fallende Profilleiste mit einer Dichtvorrichtung vor einer Verformung sowie nach einer Verformung (Fig. 26a);
- Fig. 27: in einer Querschnittansicht eine nicht unter den Schutzumfang fallende Profilleiste mit einer Dichtvorrichtung mit einem überstehenden Dichtungsschenkel vor einer Verformung sowie nach einer Verformung (Fig. 27a);
- Fig. 28: in einer Querschnittansicht ein weiteres Ausführungsbeispiel einer Profilleiste mit einer Dichtvorrichtung vor einer Verformung sowie nach einer Verformung (Fig. 28a);
- Fig. 29: in einer Querschnittansicht ein weiteres Ausführungsbeispiel einer Profilleiste mit einer Dichtvorrichtung mit Erhöhungen und Vertiefungen an einer Verbindungsfläche vor einer Verformung sowie nach einer Verformung (Fig. 29a);
- Fig. 30: in einer Querschnittansicht ein weiteres Ausführungsbeispiel einer Profilleiste mit einer Abdeckung und einer Dichtvorrichtung vor einer Verformung sowie nach einer Verformung (Fig. 30a);
- Fig. 31: in einer Querschnittansicht ein weiteres Ausführungsbeispiel einer Profilleiste mit einer Abdeckung und einer Dichtvorrichtung vor einer Verformung sowie nach einer Verformung (Fig. 31a);

Die Dichtvorrichtung 22 enthält einen bandartigen Dichtungskörper 33, der mittels einer Stützeinrichtung 29 einer Montageeinrichtung für die Montage der Profilleiste 17 einen Befestigungsschenkel 31 des Dichtungskörpers 33 in einer definierten Lage relativ zu dem Profilleistenschenkel 19 hält, so dass die Profilleiste 17 an der Außenseite 16 des Bauteils 10 mittels einer Bauteil-Verbindungseinrichtung 40, z. B. einer Klebeschicht, festlegbar ist.

Die Profilanschlussleiste 17 wird vor dem Aufbringen der Putzschicht 18 auf die Wand 11 mittels der Dichtvorrichtung 22 und der Montageeinrichtung bzw. der Stützeinrichtung 29 an dem Bauteil 10 in seiner vorgesehenen und beim Verputzen beizubehaltenden Position lagestabil befestigt. Die Profilanschlussleiste 17 weist beispielsweise eine an sich bekannte Lasche 24 auf (siehe Fig. 2), die nach dem Einputzen an einer Materialschwächung 25 von der Profilanschlussleiste 17 abtrennbar ist und auf der eine das Bauteil 10 bzw. das Fenster abdeckende Schutzfolie 26 mittels einer Klebeschicht 27 verklebt ist. Die Dichtvorrichtung 22 und die Stützeinrichtung 29 halten die Profilanschlussleiste 17 im wesentlichen lagestabil in ihrer Stellung gegen eine Verformungskraft (schematisch mit Pfeil F₁ dargestellt), die z. B. vom Eigengewicht der Profilanschlussleiste 17 und der Schutzfolie 26 und insbesondere auch von einer Windlast gegen die Schutzfolie 26 erzeugt wird bzw. werden kann.

Beim Aufbringen der Putzschicht 18 auf die Wand 11 dient der vordere Einputzschenkel 20 als Einputzhilfe für ein Putzwerkzeug 28 (siehe Fig. 2), das mit einer Kraft F₂ gegen den Einputzschenkel 20 der Profilanschlussleiste 17 drückt. Die Montageeinrichtung hält mit der Dichtvorrichtung 22 die Profilanschlussleiste 17 gegen diese in üblicher Größe aufgebrachte Verformungskraft F₂ in ihrer Stellung.

Gemäß einem ersten Ausführungsbeispiel (siehe Fig. 1 und 2 sowie die vergrößerten Darstellungen gemäß Fig. 3 und 4) enthält die Stützeinrichtung 29 einen Schaumstoffstreifen oder ist als solcher gebildet, der an seinen beiden sich gegenüberliegenden Oberflächen 30 und 30' jeweils eine Klebeeinrichtung 32 und 32' aufweist. Mittels der gemäß Fig. 3 oberen Klebeeinrichtung 32 ist der Schaumstoffstreifen 29 mit dem Profilleistenschenkel 19 der Profilleiste 17 fest verbunden. Mittels der zur oberen Klebeeinrichtung 32 gegenüberliegenden unteren Klebeeinrichtung 32' ("untere" Klebeeinrichtung 32' gemäß Fig. 3) ist ein Befestigungsschenkel 31 des bandartigen Dichtungskörpers 33 an der unteren Oberfläche 30' des Schaumstoffstreifens 29 fest angebracht. Der Dichtungskörper 33 ist U-förmig gefaltet und sein Mittel- oder Abdeckabschnitt 34 erstreckt sich vor einer schmalen Stirnseite 35 des Schaumstoffstreifens 29 in etwa in der Ebene des vorderen Einputzschenkels 20 der Profilanschlussleiste 17. Die Stirnseite 35 wird gemäß dem Einbaubeispiel der Fig. 1 bis 4 als äußere Stirnseite 35 bezeichnet, da sie von der Wand 11 weg nach außen zum Außenraum 15 gerichtet ist.

Ein unterer Übergangsabschnitt 36 ("unterer" bezüglich der Darstellung der Fig. 3) des Dichtungskörpers 33 geht vom Abdeckabschnitt 34 in den Befestigungsschenkel 31 über, der mit dem Schaumstoffstreifen 29 verklebt ist. Ein sich an den Abdeckabschnitt 34 anschließender oberer Übergangsabschnitt 37 des Dichtungskörpers 33 verläuft entlang dem Profilleistenschenkel 19 der Profilanschlussleiste 17 und ist an einer Verbindungsstelle 38 mit dem Profilleistenschenkel 19 fest verbunden und insbesondere bei der Herstellung der Profilleiste 17 an diese anextrudiert bzw. mit dieser koextrudiert. Die Verbindungsstelle 38 befindet sich beispielsweise unmittelbar seitlich vor der Stirnseite 35 des Schaumstoffstreifens 29, der sich z. B. über etwa 2/3 der Länge des Profilleistenschenkels 19, ausgehend vom hinteren Einputzschenkel 21 in Richtung zum vorderen Einputzschenkel 20, erstreckt.

Der Dichtungskörper 33 ist aus einem Kunststoff-Weichmaterial extrudiert, damit er sich bei Relativbewegungen des Bauteils 10 und der Profilleiste 17 verformen und anpassen kann. Ein Randstreifen 39 des unteren Befestigungsschenkels 31 kann bevorzugt aus einem kalibrierbaren Kunststoff-Hartmaterial extrudiert sein. Dieser Randstreifen 39 ermöglicht das Extrudieren des ansonsten weichen Dichtungskörpers 33 in definierter Länge und Form und bildet gleichfalls eine definierte Basis, um die Dichtvorrichtung 22 mittels einer Bauteil-Verbindungseinrichtung 40, z. B. einer Klebeverbindung, an der Außenseite 16 des Bauteils 10 festzulegen.

Die Dichtvorrichtung 22 bildet somit mit der Stützeinrichtung 29 und ihrem daran befestigten Befestigungsschenkels 31 zumindest anfänglich eine Baueinheit oder Montageeinrichtung, die die Profilleiste 17 bei der Montage (siehe Fig. 2) stabil an dem Bauteil 10 halten kann. Der Dichtungskörper 33 bildet eine flexible und anpassungsfähige Abdichtung der Fuge 23. Die einstückige Verbindung des Dichtungskörpers 33 an der Verbindungsstelle 38 mit der Profilleiste 17 sowie die Verklebung an der Bauteil-Verbindungseinrichtung 40 mit dem Bauteil 10 gewährleistet eine funktionssichere und dauerhafte Abdichtung der Fuge 23 (Anordnung gemäß Fig. 1 und 3). Der Befestigungsschenkel 31 ist mittels der Bauteil-Verbindungseinrichtung 40 in etwa im Bereich der Stützeinrichtung 29 bzw. des Schaumstoffstreifens 29 am Bauteil 10 verklebt, während der untere Übergangsabschnitt 36 ohne Klebeverbindung zum Bauteil 10 ist und somit bei einer Erweiterung der Fuge 23 (siehe Fig. 4) sich vom Bauteil 10 abheben kann. In gleicher Weise kann sich der obere Übergangabschnitt 37 des Dichtungskörpers 33 von der Profilleiste 17 abheben.

Die Dichtvorrichtung 22 ermöglicht aufgrund ihrer elastischen Eigenschaften Ausgleichsbewegungen zwischen dem Bauteil 10 und der Profilleiste 17 bzw. der Putzschicht 18, die bevorzugt durch ein unterschiedliches Ausdehnungsverhalten z. B. bei Einwirkung von Wärme, Kälte oder Feuchtigkeit an der Fuge 23 entstehen. Die Befestigung des Bauteils 10 an der Wand 11 lässt solche Ausgleichsbewegungen zu.

Wenn sich gemäß der Darstellung in Fig. 5 das Bauteil 10 gegen die Profilleiste 17 bzw. die Putzschicht 18 bewegt, wird die Fuge 23 verengt und die Dichtvorrichtung 22 wird zusammengedrückt, wobei auch die Stützeinrichtung 29 bzw. der elastische Schaumstoffstreifen gequetscht und komprimiert wird. Der Mittel- oder Abdeckabschnitt 34 des Dichtungskörpers 33 passt sich zusammen mit den beiden Übergangsabschnitten 36 und 37 durch Ausbeulen aus der Fuge 23 heraus an die Quetschbewegung an und bildet weiterhin eine Fugenblende. Die Dichtwirkung des Dichtungskörpers 33 bzw. der Dichtvorrichtung 22 bleibt erhalten, da sich der Befestigungsschenkel 31 nicht von oder aus seiner Klebebefestigung der Bauteil-Verbindungseinrichtung 40 am Bauteil 10 löst. Die sichtbare Oberfläche im Bereich der Dichtvorrichtung 22 ist einheitlich gestaltet. Das Erscheinungsbild bzw. die optische Präsentation ist gegenüber dem Stand der Technik verbessert und/oder einwandfrei.

Wenn sich das Bauteil 10 aus der Ausgangsstellung der Fig. 1 gegen die Wand 11 bewegt (siehe Fig. 6), wird die Dichtvorrichtung 22 durch Scherkräfte beansprucht, da die Profilleiste 17 ihre Position an der Putzschicht 18 beibehält. Die Bauteil-Verbindungseinrichtung 40 bzw. die Verklebung, die den Befestigungsschenkel 31 an dem Bauteil 10 hält, weist eine größere Halte- oder Klebekraft auf als die innere Klebeeinrichtung 32' zwischen dem Befestigungsschenkel 31 und dem innenliegenden Schaumstoffstreifen 29, so dass die Klebeverbindung zumindest einer der beiden inneren Klebeeinrichtungen 32 und 32' aufreißt (in Fig. 6 ist in schematischer Darstellung die Klebeverbindung der unteren Klebeeinrichtung 32' aufgerissen dargestellt). Folglich verlagert sich der am Bauteil 10 befestigte Befestigungsschenkel 31 parallel zu der Profilleiste 17. Der gefaltete Abdeckabschnitt 34 des Dichtungskörpers 33 mit den beiden Übergangsabschnitten 36 und 37 nimmt dabei beispielsweise eine verformte Stellung gemäß Fig. 6 ein und behält die Dichtfunktion sowie seine Funktion als Fugenblende. Der Schaumstoffstreifen 29 wird somit in Abhängigkeit von den Klebekräften der Klebeeinrichtungen 32 entweder an der Profilleiste 17 verbleiben oder er wird mit dem Bauteil 10 verlagert. Die sichtbare Oberfläche ist einheitlich gestaltet. Das Erscheinungsbild bzw. die optische Präsentation ist gegenüber dem Stand der Technik verbessert und/oder einwandfrei.

Wenn sich das Bauteil 10 aus der Ausgangsstellung der Fig. 1 von der Wand 11 wegbewegt (siehe Fig. 7, beispielsweise zieht sich ein Fensterrahmen aus Kunststoff zusammen), wird die Dichtvorrichtung 22 ebenfalls durch Scherkräfte beansprucht, da die Profilleiste 17 ihre Position an der Putzschicht 18 beibehält. Die Bauteil-Verbindungseinrichtung 40, die den Befestigungsschenkel 31 an dem Bauteil 10 hält, sowie die obere Klebeverbindung 32, die die Verbindung zur Profilleiste 17 herstellt, weisen wiederum eine größere Halte- oder Klebekraft auf als die innere untere Klebeeinrichtung 32' zwischen dem Befestigungsschenkel 31 und dem innenliegenden Schaumstoffstreifen 29, so dass die Klebeverbindung der inneren Klebeeinrichtung 32' aufreißt (in Fig. 7 ist die untere Klebeverbindung 32' zwischen dem Schaumstoffstreifen 29 und dem an dem Bauteil 10 befestigten Befestigungsschenkel 31 aufgerissen dargestellt). Während der Schaumstoffstreifen 29 relativ zur Profilleiste 17 ortsfest bleibt, verlagert sich der am Bauteil 10 befestigte Befestigungsschenkel 31 parallel zur Profilleiste 17 und der Abdeckabschnitt 34 des Dichtungskörpers 33 sowie die beiden Übergangsabschnitte 36 und 37 nehmen dabei beispielsweise die in Fig. 7 dargestellte Stellung ein, wobei die Dichtfunktion und die Funktion als Fugenblende beibehalten wird. Das in der Wandfuge 12 zwischen dem Bauteil 10 und der Laibung oder Wand 11 angeordnete Fugenfüllmaterial 14 reißt hierbei. Die die Fuge 23 überspannende sichtbare Oberfläche ist einheitlich gestaltet. Das Erscheinungsbild bzw. die optische Präsentation ist gegenüber dem Stand der Technik verbessert und/oder einwandfrei.

Wenn sich das Bauteil 10 aus der Ausgangsstellung der Fig. 1 parallel zur Wand 11 von der Profilanschlussleiste 17 wegbewegt (siehe Fig. 8, zur Fig. 5 entgegengesetzte Bewegung), wird die Dichtvorrichtung 22 auf Zug senkrecht zu dem Befestigungsschenkel 31 beansprucht. In der in Fig. 8 gezeigten Stellung ist die unteren Klebeeinrichtung 32' aufgerissen, der Schaumstoffstreifen 29 verbleibt an der Profilleiste 17 und der Abdeckabschnitt 34 des Dichtungskörpers 33 ist in etwa in seiner Ausgangsstellung, während sich die beiden nicht verklebten Übergangsabschnitte 36 und 37 des Dichtungskörpers 33 vom Bauteil 10 bzw. dem Profilleistenschenkel 19 der Profilleiste 17 abheben. Der Dichtungskörper 33 hat weiterhin eine Bewegungsreserve für eine sich weiter öffnende Fuge 23 und bildet eine Fugenblende.

Wenn sich das Bauteil 10 in gleicher Richtung weiterbewegt, haben sich in der Stellung gemäß Fig. 9 die beiden Übergangsabschnitte 36 und 37 des Dichtungskörpers 33 vom Bauteil 10 bzw. dem Profilleistenschenkel 19 weiter abgehoben und den Abdeckabschnitt 34 weiter einwärts in die Fuge 23 verlagert. Während der obere Übergangsabschnitt 37 an der Verbindungsstelle 38 fest mit der Profilleiste 17 verbunden ist, kann - in Abhängigkeit von der Klebekraft der Bauteil-Verbindungseinrichtung 40 und dem Verformungswiderstand des Dichtungskörpers 33 gegen eine Streckbewegung - der untere Übergangsabschnitt 36 beginnen, sich an der Bauteil-Verbindungseinrichtung 40 vom Bauteil 10 zu lösen. Die Bewegungsreserve ist damit im wesentlichen aufgebraucht. Die Abdichtung der Fuge 23 durch den Dichtungskörper 33 bleibt weiterhin erhalten.

Fig. 10 zeigt eine gegenüber der Fig. 9 noch weitergehende Öffnung der Fuge 23 bei weiterer Bewegung des Bauteils 10 von der Profilleiste 17 weg. Die Dichtvorrichtung 22 reagiert in der Weise, dass der Mittel- oder Abdeckabschnitt 34 mit den beiden Übergangsabschnitten 36 und 37 nahezu gerade gespannt sind und auch schon ein erster Abschnitt des Befestigungsschenkels 31 vom Bauteil 10 gegen die Klebekraft der Bauteil-Verbindungseinrichtung 40 auf einer bestimmten Länge abgezogen ist. Die Dichtvorrichtung 22 ist auf einen maximalen Erweiterungsweg der Fuge 23 abgestimmt, so dass die Abdichtung der Fuge 23 erhalten bleibt. Die sichtbare Oberfläche ist einheitlich gestaltet. Die optische Präsentation ist gegenüber dem Stand der Technik verbessert und/oder einwandfrei.

Bei überlagerten Bewegungen des Bauteils 10 parallel zur Wand 11 von der Profilleiste 17 weg und senkrecht von der Wand 11 weg kann die Dichtvorrichtung 22 eine Stellung gemäß Fig. 11 einnehmen. Der Schaumstoffstreifen 29 hat sich an der unteren Klebeeinrichtung 32' von dem am Bauteil 10 befestigten Befestigungsschenkel 31 gelöst und verbleibt an der Profilleiste 17. Der Abdeckabschnitt 34 des Dichtungskörpers 33 ist gemeinsam mit den beiden Übergangsabschnitten 36 und 37 weitgehend gespannt, wobei aufgrund der ursprünglichen U-Form eine geringe Wölbung oder Unebenheit des Dichtungskörpers 33 verbleiben kann. Ein dem oberen Übergangsabschnitt 37 benachbarter Abschnitt des Befestigungsschenkels 31 hat sich an der Bauteil-Verbindungseinrichtung 40 vom Bauteil 10 gelöst. Dennoch bleibt die Abdichtung der erweiterten Fuge 23 erhalten. Die sichtbare Oberfläche oder Betrachtungsoberfläche ist einheitlich gestaltet. Die optische Präsentation ist gegenüber dem Stand der Technik verbessert und/oder einwandfrei.

Die nachfolgenden Figuren 12 bis 19 zeigen erfindungsgemäße Profilleisten 17 mit Dichtvorrichtungen 22 in unterschiedlichen Einbau- und Dichtanordnungen.

Fig. 12 zeigt z. B. in einem Horizontalquerschnitt eine Dichtvorrichtung 22 bei einem Vollwärmeschutz eines Wärmedämm-Verbundsystems (WDVS), bei dem auf eine Wand 11 eine Dämmschicht 56 aufgebracht ist, die sich über die Fuge 12 zwischen dem Bauteil 10 und der Laibung bzw. der Wand 11 und einen Rand des Bauteils 10 erstreckt. Eine Profilleiste 17 weist einen rechtwinkligen Querschnitt mit einem Befestigungsschenkel 57 und einem hiervon rechtwinklig nach oben vorstehenden Einputzschenkel 58 auf, an dem ein Armierungsgewebestreifen 59 befestigt ist. Ein angeformter steifer Abdeckschenkel 60 der Profilleiste 17 deckt im Einbauzustand, in der eine Putz- oder Spachtelschicht 61 auf der Dämmschicht 56 aufgebracht ist und die Profilleiste 17 und den Armierungsgewebestreifen 59 daran festlegt, die Dichtvorrichtung 22 ab, die eine abdichtende flexible Verbindung der Profilleiste 17 an dem Bauteil 10 bereitstellt und die Fuge 23 in schon beschriebener Weise abdichtet. Der Abdeckschenkel 60 deckt somit die Dichtvorrichtung 22 im Wesentlichen ab. Der sichtbare Teil der Fuge 23 bzw. der Dichtvorrichtung 22 kann beispielsweise als Schattenfuge gebildet sein. Dazu sollte zumindest der Abdeckabschnitt 34 des Dichtungskörpers 33 bevorzugt dunkel oder schwarz gebildet sein.

Fig. 13 zeigt die Anwendung einer Profilleiste 17 bei einer Renovation. Ein Bauteil 10 wie z. B. ein Fensterrahmen ist an einer Wand 11 festgelegt, wobei eine Fuge 12 zwischen dem Bauteil 10 und der Wand 11 mit Fugenfüllmaterial 14 gefüllt ist. Oberhalb der Fuge 12 ist noch eine alte Putzschicht 62 auf der Wand 11 vorhanden, die im Bereich der Fuge 12 durch den zuvor dort befindlichen alten Fensterrahmen begrenzt wurde. Da das Bauteil 10 bei der Renovation nachträglich eingebaut wird, muß die Dicke der Putzschicht 62 bei der Bestimmung der Größe des Fensterrahmens 10 mit berücksichtigt werden, so dass eine vergleichsweise breite Fuge 12 entsteht. Die Profilleiste 17 ist ein Winkelprofil mit einem Befestigungsschenkel 57 und einem Fixierschenkel 63. Die Profilleiste 17 ist mittels einer Dichtvorrichtung 22 über den Befestigungsschenkel 57 an dem Bauteil 10 festgelegt und daran abgedichtet. Eine Fuge 64 zwischen dem Fixierschenkel 63 und der Putzschicht 62 ist mit einem Klebedichtmaterial 65 bzw. einer Dicht- oder Klebemasse wie z. B. Acryl oder Silikon ausgefüllt, das nach dem Auftragen produktspezifisch abbindet bzw. aushärtet und eine im Wesentlichen feste Verbindung schafft, so dass bei auftretenden Relativbewegungen zwischen dem Bauteil 10 und der Wand 11 bzw. der Putzschicht 62 die Profilleiste 17 an der Wand 11 im Wesentlichen oder völlig unbeweglich ist und der Bewegungsausgleich bevorzugt über die Dichtvorrichtung 22 erfolgt. Daher dürfen die Klebekräfte der inneren Klebeeinrichtung 32 bzw. 32' an der Dichtvorrichtung 22 (siehe z. B. Fig. 3 und 4) nicht größer sein als die Klebekräfte des Klebedichtmaterials 65 an der Putzschicht 62.

Fig. 14 zeigt in einem Horizontalquerschnitt eine Dichtvorrichtung 22 in einer Vertikalfuge, wie sie z. B. zwischen den Wärmedämmschichten 56 auf den Außenwänden zweier aneinander angrenzender Häuser oder Doppelhaushälften vorhanden ist. Gegenüber den vorherigen Beispielen ist in dieser bevorzugten Ausgestaltung das Bauteil ebenfalls eine Profilleiste. Diese Dichtvorrichtung 22 bzw. Profilleiste 17 ist auch für Horizontalfugen geeignet. Die Dichtvorrichtung 22 ist in der Fuge 23 angeordnet und enthält die rechte Profilleiste 17, die mit dem Dichtungskörper 33 einstückig extrudiert ist. Die Verbindung der Dichtvorrichtung 22 mit der linken Profilleiste 17, die das die Fuge begrenzende Bauteil bildet, erfolgt über eine äußere Bauteil-Verbindungseinrichtung 40 oder Klebeeinrichtung an einem Befestigungsschenkel 19 der linken Profilleiste 17. Die Dichtvorrichtung 22 bildet zusammen mit der linken Profilleiste 17 ein Dehnungsfugenprofil zum Abdichten der Fuge 23. In dieser bevorzugten Ausgestaltung ist der Dichtungskörper 33 bzw. die Stützeinrichtung 29 zwischen zwei Profilschenkeln aus hartem Material angeordnet. In dieser bevorzugten Ausgestaltung sind die Dichtvorrichtung 22 und die Profilleiste 17 und/oder das Bauteil 10 im Einbauzustand im Wesentlichen fluchtend angeordnet.

Jede dieser beiden Profilleisten 17 der Fig. 14 enthält einen Einputzschenkel 58, der sich rechtwinklig von dem Befestigungsschenkel 19 erstreckt und Ausnehmungen 66 für Putz- oder Spachtelmaterial 61 aufweisen kann, das beim Einputzen der Profilleiste 17 auf die Wärmedämmschicht 56 und auf die auf die Ecke der Wärmedämmschicht 56 aufgelegte Profilleiste 17 aufgebracht wird. Am Einputzschenkel 58 ist weiterhin ein Armierungsgewebestreifen 59 befestigt, der im Spachtelmaterial 61 verankert wird. Der Befestigungsschenkel 19 ragt zur Wandaußenseite hin über den Einputzschenkel 58 hinaus und dient an seiner Stirnseite 67 beim Einputzen als Abzugskante für ein Putzwerkzeug. Im verputzten Einbauzustand sind somit die Stirnseiten 67 der Befestigungsschenkel 19 der beiden Profilleisten 17 plan mit der Oberfläche 68 oder Außenseite des Spachtel- oder Einputzmaterials 61, das z. B. eine Deckputzschicht enthält.

Im Montagezustand vor dem Einbau hält somit die Dichtvorrichtung 22 die beiden Befestigungsschenkel 19 der Profilleisten 17 parallel zueinander in dem für den Einbau in die Fuge 23, die z. B. eine Breite von 6 bis 10 mm aufweisen kann, korrekten Abstand. Der Abdeckabschnitt 34 der Dichtvorrichtung 22 befindet sich dabei in etwa in einer Ebene zwischen den beiden Stirnseiten 67 der Befestigungsschenkel 19. Eine abziehbare Schutzfolie 69 kann auf den Stirnseiten 67 der Befestigungsschenkel 19 aufgeklebt sein, die nach dem Einputzen der Profilleisten 17 abgezogen wird.

Die Halte- oder Klebekraft der äußeren Klebeeinrichtung bzw. Bauteil-Verbindungseinrichtung 40 ist größer eingestellt wie die Klebekraft der beiden inneren Klebeeinrichtungen 32, so dass sich bei einer Relativbewegung der beiden Profilleisten 17 die Stützeinrichtung 29 bzw. der Schaumstoffstreifen beispielsweise von dem Befestigungsschenkel 31 lösen wird, während der Befestigungsschenkel 31 zumindest in einem Restabschnitt an dem Profilleistenschenkel 19 dichtend kleben bleiben und damit die Dichtheit der Fugenabdichtung gewährleisten.

Fig. 15 zeigt die Abdichtung einer Dehnfuge 23 in einer Innenecke an zwei rechtwinklig zueinander angeordneten und im Abstand der Fuge 23 voneinander beabstandeten Wärmedämmschichten 56. Grundsätzlich entspricht die Fugenabdichtung dem Ausführungsbeispiel der Fig. 14, jedoch ist die gemäß Fig. 15 linke Profilleiste 17 dahingehend abgewandelt, dass der Einputzschenkel 58 als eine ebene Verlängerung des Profilleistenschenkels 19 gebildet ist und eine kurze Putzabzugsleiste 70 rechtwinklig von dem Profilleistenschenkel 19 bzw. dem Einputzschenkel 58 absteht. Der Mittel- oder Abdeckabschnitt 34 des Dichtungskörpers 33 grenzt im Einbauzustand an die Putzabzugsleiste 70 an, so dass eine spaltfreie und damit optisch ansprechende Fugenabdichtung geschaffen ist.

Bei dem in Fig. 16 dargestellten Ausführungsbeispiel ist eine Fuge 23 zwischen einer Rolloschiene 71, die an der Außenseite 16 eines Fensterrahmens 10 angebracht ist, und einer Profilleiste 17 gebildet, die an einer Dämmschicht 56 eines WDVS mittels einer Putz- oder Spachtelschicht 61 angebracht ist. Die Dichtvorrichtung 22 befindet sich in der Fuge 23 und ist mittels des Befestigungsschenkels 31 und einer zugehörigen äußeren Klebeeinrichtung 40 mit einem Basisteil 72 der Rolloschiene 71 fest verbunden. Der Dichtungskörper 33 ist in schon beschriebener Weise mit dem Profilleistenschenkel 19 der Profilleiste 17 einstückig gebildet. Die Dichtvorrichtung 22 ist derart positioniert, dass der Mittel- oder Abdeckabschnitt 34 des Dichtungskörpers 33 in etwa höhengleich zu einem äußeren Schenkel 73 der Rolloschiene 71 liegt und an einen Einputzschenkel 58 angrenzt, der von dem Profilleistenschenkel 19 in etwa rechtwinklig vorragt. Eine streifenförmige Lasche 24 ist über eine Schwächungszone 25 an dem Einputzschenkel 58 angeformt, erstreckt sich über den äußeren Schenkel 73 der Rolloschiene 71 und stützt sich mittels einer Stützrippe 74 an dem Schenkel 73 ab. Eine Schutzfolie 26 ist mittels einer Klebeschicht 27 auf der Lasche 24 befestigt, überspannt das gesamte Fenster bzw. den Rahmen 10 beim Einputzen und wird nach dem Einputzen zusammen mit der Lasche 24, die an der Schwächungszone 25 abgetrennt wird, entfernt.

Die Rolloschiene 71 ist über die Dichtvorrichtung 22 derart relativ zu der Profilleiste 17 angeordnet, dass die Oberfläche 75 ihres Basisteils 72 von der Oberseite 76 des Einputzschenkels 58 bzw. der Oberfläche 68 der Putz- oder Spachtelschicht 61 beabstandet ist, wenn die Rolloschiene 71 z. B. bei einer erforderlichen Reparatur eines Gurtes des Rollos vom Fensterrahmen 10 weggeschwenkt wird (in Fig. 16 vom Bauteil 10 senkrecht nach oben an dem Einputzschenkel 58 vorbei). Hierbei kann die Abdichtung mit der Dichtvorrichtung 22 teilweise oder ganz zerstört werden. Bei einer nachfolgenden Montage der Rolloschiene 71 in ihre Ausgangsstellung kann eine erforderliche, nachträgliche Abdichtung z. B. durch ein Kompriband oder durch Aufbringen eines Silikonstreifens an den Zwischenraum zwischen der Rolloschiene 71 und dem Einputzschenkel 58 vorgenommen werden.

Fig. 17 zeigt eine Abwandlung des Ausführungsbeispiels der Fig. 16, wobei die Profilleiste 17 einen Profilleistenschenkel 19 und einen gegenüber dem Profilleistenschenkel 19 zurückversetzten und zu diesem bevorzugt parallelen Einputzschenkel 58 aufweist. Die Oberfläche des Profilleistenschenkel 19 ist in der Einbaustellung koplanar mit der Oberfläche 68 der Putz- oder Spachtelschicht 61. Nachdem die Lasche 24 entfernt worden ist, deckt der Mittel- oder Abdeckabschnitt 34 des in der Fuge 23 dichtend angeordneten Dichtungskörpers 33 die Fuge 23 etwa parallel zum äußeren Schenkel 73 der Rolloschiene 71 ab und bietet ein einwandfreies Erscheinungsbild. Das Basisteil 72 der Rolloschiene 71 weist einen größeren Abstand von der Oberfläche 68 der Putz- oder Spachtelschicht 61 auf, wobei der Abstand der Fuge 23 entspricht, in der die Dichtvorrichtung 22 dichtend angeordnet ist.

Wenn die Rolloschiene 71 entsprechend den Ausführungen zu Fig. 16 um eine begrenzte Wegstrecke vom Bauteil 10 weggeschwenkt oder wegbewegt wird, kann der Mittel- oder Abdeckabschnitt 34 des Dichtungskörpers 33 gemeinsam mit den beiden Übergangsabschnitten 36 und 37 bei ausreichend großer Bewegungsreserve dieser Bewegung ohne Zerstörung der Dichtvorrichtung 22 folgen. Diese Bewegungsreserve besteht z. B. in dem Fall, wenn die beiden Übergangsabschnitte 36 und 37 des Dichtungskörpers 33 gemäß der Darstellung der Fig. 17 in einem weiten Bereich nicht an der Rolloschiene 71 und der Profilleiste 17 verklebt ist. Wenn die Rolloschiene 71 über einen die Bewegungsreserve übersteigende Strecke entfernt wird, kann sich zunächst der Befestigungsschenkel 31 aus seiner Verklebung lösen, so dass die Dichtvorrichtung 22 auch nach Montage der Rolloschiene 71 in ihre ursprüngliche Stellung funktionsfähig bleibt. Darüber hinaus wird die Dichtvorrichtung 22 gemäß der Beschreibung zum Ausführungsbeispiel der Fig. 16 zerstört und bevorzugt nachträglich wieder abgedichtet. Jedenfalls ist ein Verlagern oder Verschwenken der Rolloschiene 71 möglich.

Fig. 18 zeigt ein Ausführungsbeispiel, bei dem eine Profilleiste 17 mit einer Dichtvorrichtung 22 zwischen einem Fensterrahmen 10 und einer auf einer Bauwerksoberfläche oder Wand 11 angebrachten Trockenbauplatte 77 angeordnet ist. Die Profilleiste oder Profilanschlussleiste 17 enthält einen U-förmigen Querschnitt zum Aufnehmen der Trockenbauplatte 77 und ist mittels einer Kleber- oder Spachtelschicht 78 an der Wand 11 befestigt. Die Dichtvorrichtung 22, die grundsätzlich den voranstehend beschriebenen Ausführungsbeispielen entspricht, ist an ihrem Befestigungsschenkel 31 etwa zur Hälfte mittels einer äußeren Klebeeinrichtung 40 auf dem Fensterrahmen 10 verklebt und mit der anderen Hälfte ohne Klebeverbindung mit einem Bauteil oder in Verbindung mit dem Fugenfüllmaterial 14.

Bei dem Ausführungsbeispiel der Fig. 19 ist eine Dichtvorrichtung 22 mit dem Abdeckabschnitt 34 ihres Dichtungskörpers 33 fluchtend zwischen dem Bauteil 10 und einem vorderen Einputzschenkel 20 einer Profilanschlussleiste 17 befestigt, wobei die Oberfläche 68 der sich an die Profilanschlussleiste 17 anschließenden Putzschicht 62 ebenfalls in dieser Ebene verläuft. Auch hier ergibt sich ein vorteilhaftes Erscheinungsbild mit nur geringfügiger Unterbrechung der Oberfläche und somit optisch einwandfrei gebildeter Fugenblende. Diese Lösung ist beispielsweise auch zur Abdichtung von Fugen bei fassadenbündigen Bauteilen wie Fenster oder Türen geeignet.

Bei dem Ausführungsbeispiel der Fig. 20 und 20a ist der Dichtungskörper 33 der Dichtvorrichtung 22 ganz oder zumindest teilweise biegeweich, flexibel oder dehnbar und/oder einen oder mehrere weiche bewegliche Abschnitte oder Gelenke 80 oder Filmscharniere aufweist. In dieser bevorzugten Ausgestaltung weist der Dichtungskörper 33 steife Abschnitte 81 auf, die über die Gelenke 80 miteinander bewegbar verbunden sind.

Bei dem Ausführungsbeispiel der Fig. 21 und 21a ist ein Profilleistenschenkel 19 der Profilleiste 17 zum Anbringen der Stützeinrichtung 29 gestuft und der Dichtungskörper 33 ist an einem zurückgesetzten Abschnitt 82 aufgenommen. Der vorstehende Abschnitt 83 und der Dichtungskörper 33 bzw. dessen Übergangsabschnitt 37 bilden eine plane Befestigungsoberfläche für die Stützeinrichtung 29. In einer bevorzugten Ausgestaltung ist der Befestigungsschenkel 31 des Dichtungskörpers 33 mittels der Bauteil-Verbindungseinrichtung 40 oder Verklebung am Bauteil 10 befestigt ist und der Befestigungsschenkel 31 besteht im Bereich seiner Verklebung im Wesentlichen oder vollständig aus Weichmaterial. Während bei hartem Material hohe Scherkräfte auftreten würden, kann sich weiches Material verformen und anpassen und ein Abscheren wird vermieden.

Bei dem Ausführungsbeispiel der Fig. 22 und 22a ist der Dichtungskörper 33 im wesentlichen U-förmig gebildet. Der Mittel- oder Abdeckabschnitt 34 des Dichtungskörpers 33 ist mit einer Stirnseite 84 der Profilleiste 17 und mit einer Stirnseite 85 des Befestigungsschenkels 31 niveaugleich angeordnet ist und die beiden Übergangsabschnitte 36 und 37 des Dichtungskörpers 33 sind beabstandet von den beiden Stirnseiten 84 und 85 an der Profilleiste 17 bzw. dem Befestigungsschenkel 31 angeformt und erstrecken sich entlang der Profilleiste 17 bzw. dem Befestigungsschenkel 31 im unverformten Einbauzustand. In dieser bevorzugten Ausgestaltung ist der Dichtungskörper 33 wie auch die Stützeinrichtung 29 bzw. das Schaumband somit zwischen zwei Profilschenkeln aus hartem Material angeordnet.

Bei dem Ausführungsbeispiel der Fig. 23 und 23a weist der Befestigungsschenkel 31 eine vergrößerte Dicke auf und bildet gleichermaßen die Stützeinrichtung 29. Der Dichtungskörper 33 ist sichtseitig vor der Stirnseite 35 des Befestigungsschenkels 31 bzw. der Stützeinrichtung 29 angeordnet und bildet eine Faltung. Durch diese Gestaltung ist eine besonders schmale Ausführung der Fugenblende bei großer Bewegungsaufnahme möglich.

Bei dem Ausführungsbeispiel der Fig. 24 und 24a als Abwandlung des Ausführungsbeispiels der Fig. 23 weist der Befestigungsschenkel 31 oder Stützkörper 29 an seiner dem Profilleistenschenkel 19 zugewandten und daran festlegbaren Oberfläche eine Oberflächenstruktur mit Erhöhungen 86 und Vertiefungen 87 auf.

Die Klebeeinrichtung 32 hat mit dem Befestigungsschenkel 31 im Wesentlichen nur über die Erhöhungen 86 Klebekontakt. Damit ist die Klebekraft aufgrund der kleineren Klebefläche geringer gegenüber einer vollflächigen Verklebung. Die Klebekraft der Klebeeinrichtung 32 ist geringer als die Klebekraft der äußeren Klebeeinrichtung 40 zum Verkleben des Befestigungsschenkels 31 mit dem Bauteil 10. Die Erhebungen 86 und Vertiefungen 87 der Oberflächenstruktur 47 können beispielsweise in der Art einer gerändelten Struktur oder als nebeneinander liegende wellenförmige Erhöhungen und Vertiefungen gebildet sein. Die Erhöhungen 86 und die Vertiefungen 87 können grundsätzlich bei den erfindungsgemäßen Profilleisten sowohl am Befestigungsschenkel 31 wie auch an dem zugeordneten gegenüberliegenden Profilleistenschenkel 19 gebildet sein, wobei sich insbesondere Erhöhungen 86 und Vertiefungen 87 gegenüberstehen, so dass eine Verklebung besser lösbar ist.

Der untere Übergangsabschnitt 36 ist hier ebenfalls mittels einer Verklebung an dem Bauteil 10 befestigt, so dass ich ein gegenüber dem Ausführungsbeispiel der Fig. 23a unterschiedliches Bewegungsverhalten des Dichtungskörpers 33 ergibt.

Bei dem nicht unter den Schutzumfang fallenden Ausführungsbeispiel der Fig. 25 und 25a ist der Dichtungskörper 33 an einem der Sichtseite 84 benachbarten Vorderrand der Profilleiste 17 angeformt, erstreckt sich über einen Abschnitt der Profilleiste 17 und geht in den an der Profilleiste 17 befestigten Befestigungsschenkel 31 über. Dadurch können die Dichtvorrichtung 22 und der Abdeckabschnitt 34 besonders schmal gebildet werden. Der Befestigungsschenkel 31 kann sowohl aus hartem wie auch aus weichem Kunststoffmaterial gebildet sein.

Bei dem nicht unter den Schutzumfang fallenden Ausführungsbeispiel der Fig. 26 und 26a ist der Dichtungskörper 33 an einem der Sichtseite 84 benachbarten Vorderrand der Profilleiste 17 angeformt, erstreckt sich über die Fuge 23 und eine Stirnseite 35 der Stützeinrichtung 29 und geht einwärts abgewinkelt in den Befestigungsschenkel 31 über. Bei dieser Ausführungsform entsteht nur ein einziger Spalt im Bereich der unteren Bauteil-Verbindungseinrichtung 40 oder Verklebung. Des weiteren bildet der verformte Dichtungskörper 33 eine ebenflächige Fugenblende ohne Falte und bietet ein optimiertes Erscheinungsbild. Die Verklebung an der unteren Bauteil-Verbindungseinrichtung 40 reißt in gewissem erforderlichem Umfang auf, jedoch bleibt der Befestigungsschenkel 31 am Bauteil 10 ausreichend verklebt. Ein Produktions-Positionierungsschenkel 88 wird beim Spritzgießen und Kalibrieren des Befestigungsschenkels 31 sowie beim Ankleben an die Stützeinrichtung 29 verwendet und wird beim Hersteller vor dem Verpacken für die Auslieferung abgeschnitten.

Bei dem nicht unter den Schutzumfang fallenden Ausführungsbeispiel der Fig. 27 und 27a enthält der Dichtungskörper 33 einen Befestigungsschenkel 31 mit einem vorderen Befestigungsabschnitt 89 und einem hinteren Befestigungsabschnitt 90 fugeneinwärts hinter der Stützeinrichtung 29. Der hintere Befestigungsabschnitt 90 ist insbesondere verstärkt oder versteift. Dadurch kann die Verbindung des Befestigungsschenkels 31 mit dem Bauteil 10 verbreitert und daher mit größerer Kraftaufnahme gebildet werden. Außerdem wird der Anteil des Befestigungsschenkels 31 hinter der Stützeinrichtung 29 im Wesentlichen oder vollständig von einer Krafteinwirkung bei Relativbewegungen ausgenommen. Dadurch ist eine dichte und dauerhafte Befestigung am Bauteil 10 gewährleistet.

Bei den Ausführungsbeispielen der Fig. 25 bis 27 wird die Anpassung der Fugenblende bei Relativbewegungen einseitig auf der Seite des Befestigungsschenkels 31 ausgeführt.

Fig. 28 und 28a zeigen eine bevorzugte Ausgestaltung, bei der der Dichtungskörper 33 sichtseitig U-förmig gebildet ist, ein parallel zur Profilleiste 17 verlaufender Abschnitt des Dichtungskörpers 33 mit der Profilleiste 17 verklebt ist und an einem Hinterrand 91 der Befestigungsoberfläche der Profilleiste 17 mit dieser verbunden ist. Bei dieser Ausgestaltung sind der Dichtungskörper 33 bzw. seine Bewegungsreserve und die Stützeinrichtung 29 in Richtung der Tiefe der Dichtvorrichtung ineinander Integriert bzw. überlappend bzw. übergreifend gebildet. Daführungsform entsteht nur ein einziger Spalt im Bereich der unteren Bauteil-Verbindungseinrichtung 40 oder Verklebung. Des weiteren bildet der verformte Dichtungskörper 33 eine ebenflächige Fugenblende ohne Falte und bietet ein optimiertes Erscheinungsbild. Die Verklebung an der unteren Bauteil-Verbindungseinrichtung 40 reißt in gewissem erforderlichem Umfang auf, jedoch bleibt der Befestigungsschenkel 31 am Bauteil 10 ausreichend verklebt. Ein Produktions-Positionierungsschenkel 88 wird beim Spritzgießen und Kalibrieren des Befestigungsschenkels 31 sowie beim Ankleben an die Stützeinrichtung 29 verwendet und wird beim Hersteller vor dem Verpacken für die Auslieferung abgeschnitten.

Bei dem Ausführungsbeispiel der Fig. 27 und 27a enthält der Dichtungskörper 33 einen Befestigungsschenkel 31 mit einem vorderen Befestigungsabschnitt 89 und einem hinteren Befestigungsabschnitt 90 fugeneinwärts hinter der Stützeinrichtung 29. Der hintere Befestigungsabschnitt 90 ist insbesondere verstärkt oder versteift. Dadurch kann die Verbindung des Befestigungsschenkels 31 mit dem Bauteil 10 verbreitert und daher mit größerer Kraftaufnahme gebildet werden. Außerdem wird der Anteil des Befestigungsschenkels 31 hinter der Stützeinrichtung 29 im Wesentlichen oder vollständig von einer Krafteinwirkung bei Relativbewegungen ausgenommen. Dadurch ist eine dichte und dauerhafte Befestigung am Bauteil 10 gewährleistet.

Bei den Ausführungsbeispielen der Fig. 25 bis 27 wird die Anpassung der Fugenblende bei Relativbewegungen einseitig auf der Seite des Befestigungsschenkels 31 ausgeführt.

Fig. 28 und 28a zeigen eine bevorzugte Ausgestaltung, bei der der Dichtungskörper 33 sichtseitig U-förmig gebildet ist, ein parallel zur Profilleiste 17 verlaufender Abschnitt des Dichtungskörpers 33 mit der Profilleiste 17 verklebt ist und an einem Hinterrand 91 der Befestigungsoberfläche der Profilleiste 17 mit dieser verbunden ist. Bei dieser Ausgestaltung sind der Dichtungskörper 33 bzw. seine Bewegungsreserve und die Stützeinrichtung 29 in Richtung der Tiefe der Dichtvorrichtung ineinander Integriert bzw. überlappend bzw. übergreifend gebildet. Dadurch kann die Dichtvorrichtung besonders schmal gebildet werden. Gleichzeitig ist ein Ausgleich von großen Relativbewegungen bei einem einwandfreien optischen Erscheinungsbild ermöglicht.

Bei dem Ausführungsbeispiel der Fig. 29 und 29a enthält die Dichtvorrichtung 22 eine Oberflächenstruktur mit Erhöhungen 86 und Vertiefungen 87 (siehe Fig. 24) und ein Abschnitt des Dichtungskörpers 33 ist mit der Profilleiste 17 verklebt und ist an einem Hinterrand 91 der Befestigungsoberfläche der Profilleiste 17 mit dieser integral gebildet (siehe Fig. 28). Dadurch werden die jeweiligen Vorteile gemeinsam bereit gestellt.

Die Fig. 30 bis 32 zeigen bevorzugte Ausgestaltungen, bei denen die Profilleiste 17 eine sichtseitig abgewandte Ausnehmung 92 aufweist, in der der gefaltete Abschnitt des Dichtungskörpers 33 aufgenommen ist.

Durch diese Merkmale wird ein Ausgleich großer Relativbewegungen ermöglicht. Außerdem weist durch die Art der Faltung und die Anordnung der Faltung bzw. der Fugenblende bzw. des Blendenabschnitts benachbart zur Vorderseite der Profilleiste 17 bzw. der Gebäudeoberfläche die Dichtvorrichtung 22 eine optisch einwandfreie Präsentation bei verschiedenen Einbaustellungen nach Relativbewegungen auf. Die Fugenblende bzw. der Blendenabschnitt präsentiert sich dadurch besonders harmonisch bzw. einheitlich und glattflächig.

Fig. 30 und 30a zeigen eine bevorzugte Ausgestaltung, bei der die Profilleiste 17 einen Profilanteil aufweist, der die Dichtvorrichtung 22 bzw. den Dichtungskörper 33 und insbesondere den Mittel- oder Abdeckabschnitt 34 in einem Einbauzustand ganz oder teilweise sichtseitig durch eine Abdeckung 93 abdeckt. Bevorzugt sind der Abdeckabschnitt 34 bzw. die bei Relativbewegungen sichtbare Fugenblende bzw. der Blendenabschnitt und die Abdeckung 93 im Wesentlichen parallel angeordnet. Bei dieser Ausgestaltung kann die Stützeinrichtung 29 insgesamt aus hartem Material oder teilweise aus weichem Material gebildet sein und insbesondere ist sie zumindest abschnittsweise direkt oder unmittelbar mit dem Bauteil 10 und der Profilleiste 17 verbunden. Die Abdeckung 93 kann insbesondere zu ihrer Spitze bzw. zu ihrem Ende hin sich verjüngend bzw. verschmälernd gebildet sein.

Die Fig. 31 und 31a zeigen eine bevorzugte Ausgestaltung, bei der der Befestigungsschenkel 31 eine größere Tiefe in Fugenrichtung als der Profilleistenschenkel 19 aufweist. Hier steht der Befestigungsschenkel 31 insbesondere rückseitig über die Profilleiste 17 vor. Bevorzugt weist der Befestigungsschenkel 31 bzw. die Dichtvorrichtung eine Tiefe von 20 mm, 25 mm, 30 mm, 35 mm, 40 mm, 45 mm auf.

Fig. 32 und 32a zeigen eine bevorzugte Ausgestaltung, bei der die Verbindung 94 des Befestigungsschenkels 31 mit dem Bauteil 10 durch ein Schaumklebeband, d. h. eine dicke und weiche Verbindung, gebildet ist und diese Verbindung 94 ist durch einen harten, ortsfest positionierenden Schenkel 95 des Dichtungskörpers 33 sichtseitig abgedeckt.

Bei dem Ausführungsbeispiel der Fig. 33 und 33a enthält die Dichtvorrichtung 22 als Stützeinrichtung 29 zwei Schaumbänder, Schaumstreifen oder Schaumklebebänder 29, die über eine Verbindungs- oder Klebeeinrichtung 96 miteinander verbunden sind. Eine Auftrennung der Stützeinrichtung 29 in Einbaustellung bei einer Fugenerweiterung kann bevorzugt an der zentralen Verbindungs- oder Klebeeinrichtung 96 erfolgen.

Die Dichtvorrichtung 22 gemäß Fig. 34 und 34a ist im Wesentlichen gemäß dem Ausführungsbeispiel der Fig. 1 gebildet. Ein Schaumstoffstreifen als Stützeinrichtung 29 weist eine Einkerbung oder einen Schlitz 97 auf, der sich von der rechten schmalen Stirnseite 98 des Schaumstoffstreifens parallel zu seinen Oberflächen einwärts erstreckt und das Schaumstoffmaterial derart schwächt, dass bei der erfindungsgemäßen Verformung der Dichtvorrichtung 22 der Schaumstoffstreifen ausgehend von dem Schlitz 97 als Sollbruchstelle aufreißt und flächig in zwei Teile getrennt wird. Die beiden Teile 29 des Schaumstoffstreifens bleiben über die jeweilige Klebeeinrichtung 32 und 32' mit der Profilleiste 17 bzw. dem Befestigungsschenkel 31 verbunden. Der Schlitz 97 kann auch an der gegenüberliegenden (gemäß der Fig. 53 linken) Stirnseite 35 vorgesehen sein und es können auch in den beiden Stirnseiten 35, 98 jeweils ein Schlitz 97 oder allgemein eine Schwächung bzw. Trennhilfe gebildet sein.

Die Dichtvorrichtung gemäß der Fig. 35 und 35a ist im Wesentlichen entsprechend dem in Fig. 28 dargestellten Ausführungsbeispiel gebildet. In Richtung der inneren Stützeinrichtung 29 weist der Dichtungskörper 33 beidseits der Stützeinrichtung 29 bzw. eines Schaumklebebandes im Wesentlichen rechteckige Erhöhungen 86 auf. Dadurch ist die innere Verbindungskraft schwächer als die äußere Haltekraft. Die innere Verbindungskraft bzw. die innere Klebeeigenschaft kann beispielsweise durch eine zusätzliche Beschichtung 99 an den Erhöhungen 86 bzw. am Schaumklebeband gezielt und definiert beeinflusst bzw. geschwächt werden. Dadurch werden die beschriebenen Vorteile gesichert erzielt.

**Bezugszeichenliste**

| | | | |
|---|---|---|---|
| 10 | Bauteil | 37 | oberer Übergangsabschnitt |
| 11 | Wand | 38 | Verbindungsstelle |
| 12 | Fuge | 39 | Randstreifen |
| 13 | Umfangsseite | 40 | Bauteil-Verbindungseinrichtung |
| 14 | Fugenfüllmaterial | | |
| 15 | Außenraum | | |
| 16 | Außenseite | 56 | Dämmschicht |
| 17 | Profilleiste | 57 | Befestigungsschenkel |
| 18 | Putzschicht | 58 | Einputzschenkel |
| 19 | Profilleistenschenkel | 59 | Armierungsgewebestreifen |
| 20 | vorderer Einputzschenkel | 60 | Abdeckschenkel |
| 21 | hinterer Einputzschenkel | 61 | Putz- oder Spachtelschicht |
| 22 | Dichtvorrichtung | 62 | alte Putzschicht |
| 23 | Fuge | 63 | Fixierschenkel |
| 24 | Lasche | 64 | Fuge |
| 25 | Materialschwächung | 65 | Klebedichtmaterial |
| 26 | Schutzfolie | 66 | Ausnehmung |
| 27 | Klebeschicht | 67 | Stirnseite |
| 28 | Putzwerkzeug | 68 | Oberfläche |
| 29 | Stützeinrichtung, Schaumstoffstreifen | 69 | Schutzfolie |
| | | 70 | Putzabzugsleiste |
| 30 | Oberfläche | 71 | Rolloschiene |
| 30' | Oberfläche | 72 | Basisteil |
| 31 | Befestigungsschenkel | 73 | äußerer Schenkel |
| 32 | Klebeeinrichtung | 74 | Stützrippe |
| 32' | Klebeeinrichtung | 75 | Oberfläche |
| 33 | Dichtungskörper | 76 | Oberseite |
| 34 | Mittel- oder Abdeckabschnitt | 77 | Trockenbauplatte |
| 35 | Stirnseite | 78 | Kleber- oder Spachtelschicht |
| 36 | unterer Übergangsabschnitt | | |
| 80 | Gelenk | 90 | hinterer Befestigungsabschnitt |
| 81 | steifer Abschnitt | 91 | Hinterrand |
| 82 | zurückgesetzter Abschnitt | 92 | Ausnehmung |
| 83 | vorstehender Abschnitt | 93 | Abdeckung |
| 84 | Stirnseite | 94 | Verbindung |
| 85 | Stirnseite | 95 | Schenkel |
| 86 | Erhöhung | 96 | Verbindungseinrichtung |
| 87 | Vertiefung | 97 | Schlitz |
| 88 | Positionierungsschenkel | 98 | Stirnseite |
| 89 | vorderer Befestigungsabschnitt | 99 | Beschichtung |

## Patentansprüche

1. Profilleiste (17) mit einer Montageeinrichtung zum Anbringen der Profilleiste (17) an einem Bauteil (10) und mit einer Dichtvorrichtung (22) zur Fugenabdichtung einer Fuge (23) zwischen dem Bauteil (10) und der zum Anschluss einer Wandschicht vorgesehenen Profilleiste (17),
wobei ein Dichtungskörper (33) der Dichtvorrichtung (22) eine Einheit mit der Profilleiste (17) bildet und einen Befestigungsschenkel (31) zum Anbringen an dem Bauteil (10) mittels einer Bauteil-Verbindungseinrichtung (40) aufweist,
wobei die Profilleiste (17) eine Stützeinrichtung (29) aufweist,
- die dazu geeignet ist in einer Montagestellung zwischen dem Befestigungsschenkel (31) und einem Profilleistenschenkel (19) der Profilleiste (17) angeordnet zu sein,
- die dazu geeignet ist in einer Montagestellung den Befestigungsschenkel (31) in relativ zu dem Profilleistenschenkel (19) definierter Lage und zum Herstellen einer Verbindung der Profilleiste (17) mit dem Bauteil (10) zu halten,
- die von einem Abdeckabschnitt (34) des Dichtungskörpers (33) stirnseitig überdeckt ist und
- die dazu geeignet ist in einer Einbaustellung bei Relativbewegungen zwischen der Profilleiste (17) und dem Bauteil (10) einen Bewegungsausgleich zwischen dem sich mit dem Bauteil (10) bewegenden Befestigungsschenkel (31) und dem Profilleistenschenkel (19) unter Anpassung des Abdeckabschnitts (34) gestatten, und wobei der sich über die Fuge (23) erstreckende Dichtungskörper (33) bzw. sein Abdeckabschnitt (34) eine sichtseitige Fugenblende bildet,
**dadurch gekennzeichnet, dass**
- entweder der Dichtungskörper (33) zwei unverbundene Anlageabschnitte (36, 37) oder zwei verbundene Anlageabschnitte (36, 37) oder einen unverbundenen Anlageabschnitt (36, 37) und einen verbundenen Anlageabschnitt (36, 37) aufweist,
wobei einer der zwei Anlageabschnitte (36, 37) dazu geeignet ist in Montagestellung entlang der Profilleiste (17) und der andere der zwei Anlageabschnitte (36, 37) entlang dem Bauteil (10) zu verlaufen und bei Relativbewegungen zwischen dem Dichtungskörper (33) und der Profilleiste (17) bzw. dem Bauteil (10) sich von der Profilleiste (17) bzw. dem Bauteil (10) abzuheben,
- oder der Dichtungskörper (33) insbesondere in einem sichtseitig abgedeckten Bereich gefaltet ist.

2. Profilleiste nach Anspruch 1,
**dadurch gekennzeichnet, dass** in Einbaustellung eine Befestigungs- oder Klebekraft der den Befestigungsschenkel (31) am Bauteil (10) haltenden Bauteil-Verbindungseinrichtung (40) größer ist als die von der Stützeinrichtung (29) bereitgestellte Stützkraft zum Positionieren des Befestigungsschenkels (31) relativ zum Profilleistenschenkel (19).

3. Profilleiste nach Anspruch 1 oder 2,
**dadurch gekennzeichnet, dass** der Dichtungskörper (33) und/oder die Profilleiste (17) und/oder die Stützeinrichtung (29) unmittelbar oder mittelbar integral gebildet und/oder dicht verbunden sind.

4. Profilleiste nach einem der Ansprüche 1 bis 3,
**dadurch gekennzeichnet, dass** der Abdeckabschnitt (34) ein solches Maß aufweist, dass er sich in der Einbaustellung an Relativbewegungen zwischen dem Dichtungskörper (33) und der Profilleiste (17) anpassen kann.

5. Profilleiste nach einem der Ansprüche 1 bis 4,
**dadurch gekennzeichnet, dass** die Stützeinrichtung (29) flächig oder als flächiger Körper gebildet ist und/oder ein Schaumband, Schaumklebeband, eine Klebeschicht oder eine Kombination aus zumindest einem Schaumband oder Schaumklebeband und zumindest einer Klebeschicht ist.

6. Profilleiste nach einem der Ansprüche 1 bis 5,
**dadurch gekennzeichnet, dass** der Profilleistenschenkel (19) und/oder der Dichtungskörper (33) an seiner mittels der Stützeinrichtung (29) an der Profilleiste (17) festlegbaren Befestigungsseite eine Oberflächenstruktur mit Erhöhungen und Vertiefungen aufweist.

7. Profilleiste nach einem der Ansprüche 1 bis 6,
**dadurch gekennzeichnet, dass** der Dichtungskörper (33) sichtseitig U-förmig gebildet ist, ein parallel zur Profilleiste (17) verlaufender Übergangsabschnitt (37) des Dichtungskörpers (33) mit der Profilleiste (17) verklebt ist und an einem Hinterrand der Befestigungsoberfläche bzw. des Profilleistenschenkels (19) der Profilleiste (17) mit dieser verbunden ist.

8. Profilleiste nach einem der Ansprüche 1 bis 7,
**dadurch gekennzeichnet, dass** der Dichtungskörper (33) sichtseitig U-förmig gebildet ist, ein parallel zur Profilleiste (17) verlaufender Befestigungsschenkel (31) des Dichtungskörpers (33) mit der Profilleiste (17) verklebt ist und an einem Hinterrand der Befestigungsoberfläche der Profilleiste (17) mit dieser integral gebildet ist, und wobei der Dichtungskörper (33) an seiner mittels der Stützeinrichtung (29) an dem Befestigungsabschnitt des Dichtungskörpers (33) festlegbaren Befestigungsseite eine Oberflächenstruktur mit Erhöhungen und Vertiefungen aufweist.

9. Profilleiste nach einem der Ansprüche 1 bis 8,
**dadurch gekennzeichnet, dass** ein gefalteter Abschnitt des Dichtungskörpers (33) von der Profilleiste (17) sichtseitig abgedeckt angeordnet ist und insbesondere die Profilleiste (17) eine sichtseitig abgewandte Ausnehmung aufweist, in der der gefaltete Abschnitt des Dichtungskörpers (33) aufgenommen ist.

## Claims

1. Profiled strip (17) with a mounting device for attaching the profiled strip (17) to a component (10) and with a sealing device (22) for joint sealing of a joint (23) between the component (10) and the profiled strip (17) which is provided for connection of a wall layer, wherein a sealing body (33) of the sealing device (22) forms a unit with the profiled strip (17) and comprises a fastening limb (31) for attaching to the component (10) by means of a component-connecting device (40),
wherein the profiled strip (17) comprises a supporting device (29),
- which is suitable for being arranged in a mounting position between the fastening limb (31) and a profiled strip limb (19) of the profiled strip (17),
- which, in a mounting position, is suitable for holding the fastening limb (31) in a defined position relative to the profiled strip limb (19) and for producing a connection of the profiled strip (17) to the component (10),
- which is covered on the face by a cover portion (34) of the sealing body (33) and
- which, during relative movements between the profiled strip (17) and the component (10) in an installation position, is suitable for permitting compensation of movement between fastening limb (31), which moves with the component (10), and the profiled strip limb (19) by adapting the cover portion (34),
and
wherein the sealing body (33) or its cover portion (34) forms a joint cover on the visible side which extends over the joint (23),
**characterised in that**
- either the sealing body (33) comprises two unconnected abutment portions (36, 37) or two connected abutment portions (36, 37) or one unconnected abutment portion (36, 37) and one connected abutment portion (36, 37), wherein, in the mounting position, one of the two abutment portions (36, 37) is suitable to extend along the profiled strip (17) and the other of the two abutment portions (36, 37) along the component (10) and, during relative movements between the sealing body (33) and the profiled strip (17) or the component (10), is suitable to lift up from the profiled strip (17) or the component (10),
- or the sealing body (33) is folded, in particular in a region which is covered on the visible side.

2. Profiled strip according to claim 1,
**characterised in that**, in the installation position, a fastening or adhesive force of the component-connecting device (40), which holds the fastening limb (31) on the component (10), is greater than the supporting force provided by the supporting device (29) for positioning the fastening limb (31) relative to the profiled strip limb (19).

3. Profiled strip according to claim 1 or 2,
**characterised in that** the sealing body (33) and/or the profiled strip (17) and/or the supporting device (29) are directly or indirectly integrally formed and/or tightly connected.

4. Profiled strip according to one of claims 1 to 3,
**characterised in that** the cover portion (34) has a dimension such that, in the installation position, it can adapt to relative movements between the sealing body (33) and the profiled strip (17).

5. Profiled strip according to one of claims 1 to 4,
**characterised in that** the supporting device (29) is formed flat or as a flat body and/or is a foam tape, adhesive foam tape, an adhesive layer or a combination of at least one foam tape or adhesive foam tape and at least one adhesive layer.

6. Profiled strip according to one of claims 1 to 5,
**characterised in that** the profiled strip limb (19) and/or the sealing body (33) has a surface structure with elevations and depressions on its fastening face which can be fixed to the profiled strip (17) by means of the supporting device (29).

7. Profiled strip according to one of claims 1 to 6,
**characterised in that** the sealing body (33) is U-shaped on the visible side, a transition portion (37) of the sealing body (33), which extends parallel to the profiled strip (17), is bonded to said profiled strip (17) and is connected thereto on a rear edge of the fastening surface or of the profiled strip limb (19) of the profiled strip (17).

8. Profiled strip according to one of claims 1 to 7,
**characterised in that** the sealing body (33) is U-shaped on the visible side, a fastening limb (31) of the sealing body (33), which extends parallel to the profiled strip (17), is bonded to said profiled strip (17) and is formed integrally therewith on a rear edge of the fastening surface of the profiled strip (17), and wherein the sealing body (33) has a surface structure with elevations and depressions on its fastening face which can be fixed to the fastening portion of the sealing body (33) by means of the supporting device (29).

9. Profiled strip according to one of claims 1 to 8,
**characterised in that** a folded portion of the sealing body (33) is arranged so as to be covered by the profiled strip (17) on the visible side and in particular the profiled strip (17) has a recess directed away on the visible side in which the folded portion of the sealing body (33) is received.

## Revendications

1. Baguette profilée (17) munie d'un dispositif de montage dévolu à la mise en place de ladite baguette profilée (17) sur une partie structurelle (10), et d'un dispositif d'étanchement (22) conçu pour assurer l'étanchéité d'un joint (23) interposé entre ladite partie structurelle (10) et ladite baguette profilée (17) prévue pour le rattachement d'un enduit mural,
sachant qu'un corps d'étanchement (33) dudit dispositif d'étanchement (22) forme un ensemble unitaire avec la baguette profilée (17), et comporte une aile de fixation (31) dédiée à la mise en place sur la partie structurelle (10) au moyen d'un dispositif (40) de liaison avec ladite partie structurelle,
la baguette profilée (17) étant dotée d'un dispositif de soutien (29)
- qui est approprié pour être implanté, dans une position de montage, entre l'aile de fixation (31) et une aile (19) de ladite baguette profilée (17),
- qui est approprié pour maintenir ladite aile de fixation (31), dans une position de montage, en un emplacement bien défini par rapport à ladite aile (19) de la baguette profilée et pour instaurer, entre ladite baguette profilée (17) et la partie structurelle (10), une liaison,
- qui est recouverte frontalement par une zone de recouvrement (34) dudit corps d'étanchement (33), et
- qui est approprié pour autoriser dans une position d'intégration, lors de mouvements relatifs s'opérant entre la baguette profilée (17) et la partie structurelle (10), une compensation de mouvement entre l'aile de fixation (31), se mouvant conjointement à ladite partie structurelle (10), et l'aile (19) de ladite baguette profilée, avec adaptation de ladite zone de recouvrement (34)
et
sachant que le corps d'étanchement (33) ou sa zone de recouvrement (34), s'étendant respectivement au-dessus du joint (23), forme une occultation dudit joint située du côté visible,
**caractérisée par le fait que**
- le corps d'étanchement (33) comprend soit deux zones de contact (36, 37) disjointes ou deux zones de contact (36, 37) solidarisées,
soit une zone de contact (36, 37) disjointe et une zone de contact (36, 37) solidarisée, sachant que l'une des deux zones de contact (36, 37) et l'autre desdites deux zones de contact (36, 37) sont appropriées pour s'étendre, respectivement, le long de la baguette profilée (17) et le long de la partie structurelle (10), en position de montage, et pour se soulever, respectivement, à l'écart de ladite baguette profilée (17) ou de ladite partie structurelle (10) lors de mouvements relatifs s'opérant entre ledit corps d'étanchement (33) et, respectivement, ladite baguette profilée (17) ou ladite partie structurelle (10),
- ou bien ledit corps d'étanchement (33) est notamment replié dans une région recouverte du côté visible.

2. Baguette profilée selon la revendication 1,
**caractérisée par le fait qu'**en position d'intégration, une force de fixation ou d'adhérence du dispositif (40) de liaison avec la partie structurelle, maintenant l'aile de fixation (31) sur ladite partie structurelle (10), est supérieure à la force de soutien procurée par le dispositif de soutien (29) pour positionner ladite aile de fixation (31) par rapport à l'aile (19) de ladite baguette profilée.

3. Baguette profilée selon la revendication 1 ou 2,
**caractérisée par le fait que** le corps d'étanchement (33) et/ou ladite baguette profilée (17) et/ou le dispositif de soutien (29) est (sont) ménagé(e)(s) d'un seul tenant, directement ou indirectement, et/ou solidarisé(e)(s) intimement.

4. Baguette profilée selon l'une des revendications 1 à 3,
**caractérisée par le fait que** la zone de recouvrement (34) présente un dimensionnement propre à permettre son adaptation, dans la position d'intégration, à des mouvements relatifs s'opérant entre le corps d'étanchement (33) et ladite baguette profilée (17).

5. Baguette profilée selon l'une des revendications 1 à 4,
**caractérisée par le fait que** le dispositif de soutien (29) est aplati ou revêt la forme d'un corps aplati et/ou se présente comme une bande en mousse, une bande adhésive en mousse, une couche d'adhésif ou une combinaison d'au moins une bande en mousse, ou une bande adhésive en mousse, et au moins une couche d'adhésif.

6. Baguette profilée selon l'une des revendications 1 à 5,
**caractérisée par le fait que** l'aile (19) de ladite baguette profilée et/ou le corps d'étanchement (33) comporte, sur son côté fixation pouvant être assujetti à ladite baguette profilée (17) au moyen du dispositif de soutien (29), une structure de surface comprenant des proéminences et des renfoncements.

7. Baguette profilée selon l'une des revendications 1 à 6,
**caractérisée par le fait que** le corps d'étanchement (33) présente une configuration en U du côté visible, une zone de transition (37) dudit corps d'étanchement (33), s'étendant parallèlement à la baguette profilée (17), étant collée à ladite baguette profilée (17) et étant reliée à ladite baguette profilée (17) sur un bord postérieur respectif de la surface de fixation, ou de l'aile (19) de ladite baguette profilée.

8. Baguette profilée selon l'une des revendications 1 à 7,
**caractérisée par le fait que** le corps d'étanchement (33) présente une configuration en U du côté visible, une aile de fixation (31) dudit corps d'étanchement (33), s'étendant parallèlement à la baguette profilée (17), étant collée à ladite baguette profilée (17) et étant ménagée d'un seul tenant avec ladite baguette profilée (17) sur un bord postérieur de la surface de fixation de cette dernière, sachant que ledit corps d'étanchement (33) comporte, sur son côté fixation pouvant être assujetti à la zone de fixation dudit corps d'étanchement (33) au moyen du dispositif de soutien (29), une structure de surface comprenant des proéminences et des renfoncements.

9. Baguette profilée selon l'une des revendications 1 à 8,
**caractérisée par le fait qu'**une zone repliée du corps d'étanchement (33) est agencée avec recouvrement par ladite baguette profilée (17), du côté visible, et ladite baguette profilée (17) est notamment pourvue d'un évidement qui pointe à l'opposé dudit côté visible et dans lequel ladite zone repliée du corps d'étanchement (33) est logée.
